# EUROPÄISCHE PATENTSCHRIFT

(11) **EP 2 524 079 B1**
(45) Veröffentlichungstag und Bekanntmachung des Hinweises auf die Patenterteilung: **11.04.2018**
(21) Anmeldenummer: 10778963.8
(22) Anmeldetag: 04.11.2010
(51) Int. Cl.: D06F 39/02

(54) **DOSIERSYSTEM ZUR VERWENDUNG IN VERBINDUNG MIT EINEM WASSERFÜHRENDEN HAUSHALTSGERÄT WIE EINE WASCHMASCHINE, SPÜLMASCHINE, WÄSCHETROCKNER ODER DERGLEICHEN**
DISPENSER FOR USING IN CONNECTION WITH A WATER-CARRYING HOUSEHOLD APPLIANCE LIKE A WASHING MACHINE, A RINSING MACHINE, A DRIER OR THE LIKE
DISPOSITIF DOSEUR UTILISÉ AVEC UN APPAREIL MÉNAGER UTILISANT DE L'EAU COMME UNE MACHINE À LAVER, MACHINE DE RINÇAGE, MACHINE À SÉCHER OU D'AUTRES SEMBLABLES

(30) Priorität: 20.04.2010 DE 102010027991
(43) Veröffentlichungstag der Anmeldung: 21.11.2012
(73) Patentinhaber: Henkel AG & Co. KGaA, 40589 Düsseldorf (DE)
(72) Erfinder: BRÜCKNER, Erik, 40723 Hilden (DE); KESSLER, Arnd, 40789 Monheim am Rhein (DE); NITSCH, Christian, 40591 Düsseldorf (DE)
(86) Internationale Anmeldenummer: PCT/EP2010/066771
(87) Internationale Veröffentlichungsnummer: WO 2011/131260

(56) Entgegenhaltungen:
- EP-A2- 1 215 329
- WO-A1-2010/091782
- WO-A2-2007/027809
- WO-A2-2007/146458
- US-A- 5 392 618

## Beschreibung

Die Erfindung betrifft ein Dosiersystem zur Verwendung in Verbindung mit einem wasserführenden Haushaltsgerät wie eine Waschmaschine, Spülmaschine, Wäschetrockner oder dergleichen, welches zur Positionierung außerhalb des Behandlungsraums des wasserführenden Haushaltsgeräts vorgesehen ist und das keine Verbindung zu einer wasserführenden Leitung des wasserführenden Haushaltsgeräts aufweist. Insbesondere betrifft die Erfindung ein Dosiersystem mit wenigstens einer Fluid-Leitung, die das Dosiersystem mit dem Behandlungsraum des wasserführenden Haushaltsgeräts über eine mit dem Behandlungsraum in Verbindung stehende Öffnung verbindet.

### Stand der Technik

Maschinelle Wasch- und Geschirrspülmittel stehen dem Verbraucher in einer Vielzahl von Angebotsformen zur Verfügung. Diese maschinellen Wasch- und Geschirrspülmittel werden dem Verbraucher typischerweise in fester Form, beispielsweise als Pulver oder als Tabletten, zunehmend jedoch auch in flüssiger oder gelförmiger Form angeboten. Ein Hauptaugenmerk liegt dabei seit geraumer Zeit auf der bequemen Dosierung von Wasch- und Reinigungsmitteln und der Vereinfachung der zur Durchführung eines Wasch- oder Reinigungsverfahrens notwendigen Arbeitsschritte.

Ferner ist eines der Hauptziele der Hersteller maschineller Wasch- und Reinigungsmittel die Verbesserung der Wasch- und Reinigungsleistung dieser Mittel, wobei in jüngster Zeit ein verstärktes Augenmerk auf die Wasch- und Reinigungsleistung bei Niedrigtemperatur-Wasch- und Reinigungsgängen bzw. in Wasch- und Reinigungsgängen mit verringertem Wasserverbrauch gelegt wird. Hierzu wurden den Wasch- und Reinigungsmitteln vorzugsweise neue Inhaltsstoffe, beispielsweise wirksamere Tenside, Polymere, Enzyme oder Bleichmittel zugesetzt. Da neue Inhaltsstoffe jedoch nur in begrenztem Umfang zur Verfügung stehen und die pro Wasch- und Reinigungsgang eingesetzte Menge der Inhaltsstoffe aus ökologischen und wirtschaftlichen Gründen nicht in beliebigem Maße erhöht werden kann, sind diesem Lösungsansatz natürliche Grenzen gesetzt.

In diesem Zusammenhang sind in jüngster Zeit insbesondere Vorrichtungen zur Mehrfachdosierung von Wasch- und Reinigungsmitteln in das Blickfeld der Produktentwickler geraten. Bei diesen Vorrichtungen kann zwischen in die Geschirrspülmaschine oder Textilwaschmaschine integrierten Dosierkammern einerseits und eigenständigen, von der Geschirrspülmaschine oder Textilwaschmaschine unabhängigen Vorrichtungen andererseits unterschieden werden. Mittels dieser Vorrichtungen, welche die mehrfache der für die Durchführung eines Wasch- oder Reinigungsverfahrens notwendigen Wasch- oder Reinigungsmittelmenge enthalten, werden Wasch- oder Reinigungsmittelportionen in automatischer oder halbautomatischer Weise im Verlauf mehrerer aufeinander folgender Wasch- oder Reinigungsverfahren in den Innenraum des wasserführenden Haushaltsgeräts dosiert. Für den Verbraucher entfällt die Notwendigkeit der manuellen Dosierung bei jedem Reinigungs- bzw. Waschgang. Beispiele für derartige Vorrichtungen werden in der europäischen Patentanmeldung EP 1 759 624 A2 (Reckitt Benckiser) oder in der deutschen Patentanmeldung DE 53 5005 062 479 A1 (BSH Bosch und Siemens Hausgeräte GmbH) beschrieben.

Ein Dosiersystem mit den Merkmalen des Oberbegriffs des Anspruchs 1 ist aus US 5 392 618 A bekannt.

### Aufgabe der Erfindung

Aufgabe der Erfindung ist es, ein Dosiersystem für ein wasserführendes Haushaltsgerät bereit zu stellen, dass eine verbesserte Dosierung einer Mehrzahl von Zubereitungen in den Behandlungsraum des wasserführenden Haushaltsgeräts bereitstellt.

Diese Aufgabe wird erfindungsgemäß durch ein Dosiersystem mit den Merkmalen des Anspruchs 1 gelöst.

Das erfindungsgemäße Dosiersystem zur Verwendung in Verbindung mit einem wasserführenden Haushaltsgerät wie eine Waschmaschine, Spülmaschine, Wäschetrockner oder dergleichen, umfasst
- wenigstens ein Vorratsbehälter zur Bevorratung einer Mehrzahl von Dosierportionen wenigstens einer fließfähigen Zubereitung ,
- Wenigstens ein Dosiergerät,
   ∘ das mit einem Vorratsbehälter koppelbar ist und
   ∘ welches zur Positionierung außerhalb des Behandlungsraums des wasserführenden Haushaltsgeräts vorgesehen ist und
   ∘ das keine Verbindung zu einer wasserführenden Leitung des wasserführenden Haushaltsgerätsaufweist
- Wenigstens einen Sensor, der zumindest das Vorhandensein von Wasser im wasserführenden Haushaltsgeräts detektiert, der in den Behandlungsraum hineinragenden distalen Ende einer Fluid-Leitung angeordnet ist,
- Wenigstens eine Pumpe, die eine Förderung von Zubereitung aus dem Vorratsbehälter bzw. Dosiergerät bewirkt,
- Wenigstens eine Steuereinheit, die mit dem Sensor und der Pumpe in der Art zusammenwirkt, dass bei Vorliegen eines definierten Sensorsignals, zumindest eine Zubereitung aus dem Vorratsbehälter bzw. Dosiergerät mittels der Pumpe gefördert wird, sowie
- Wenigstens eine Fluid-Leitung, die den Vorratsbehälter bzw. das Dosiergerät mit dem Behandlungsraum des wasserführenden Haushaltsgeräts verbindet, so dass eine Zubereitung aus dem außerhalb des Behandlungsraums des wasserführenden Haushaltsgeräts positionierten Dosiergeräts über eine mit dem Behandlungsraum in Verbindung stehenden Öffnung des wasserführenden Haushaltsgeräts in den Behandlungsraum des wasserführenden Haushaltsgeräts zuführbar ist.

Das erfindungsgemäße Dosiersystem kann mit vorhandenen wasserführenden Haushaltsgeräten verwendet werden, ohne dass vorhandene wasserführende Haushaltsgeräte baulich verändert werden müssen. Ferner ist es möglich, das Dosiersystem so in das wasserführende Haushaltsgerät zu integrieren, dass die Fluid-Leitung bevorzugt für den Benutzer nicht sichtbar innerhalb des wasserführenden Haushaltsgeräts verläuft. Des weiteren wird das Dosiersystem, insbesondere die Zubereitung enthaltenen Vorratsbehälter, außerhalb des Behandlungsraums positioniert, so dass es keinen mechanischen, hydraulischen oder thermischen Einflüssen die üblicherweise in einem Behandlungsraum (rotierende Wäschetrommel, Heißwasser, Dampf etc.) herrschen, ausgesetzt ist.

Das Dosiersystem erlaubt insbesondere eine genaue und bedarfsgerechte Dosierung, insbesondere von miteinander nicht lagerstabilen Zubereitungen. Es lassen sich durch die Erfindung flüssige Waschmittelzubereitung zeitversetzt in optimaler Weise einem Waschprozess zuführen, so dass eine hervorragende Waschleistung bei minimalem Rohstoffeinsatz insbesondere im Bereich der enzymatisch abbaubaren und bleichbaren Anschmutzungen in Verbindung mit einer sehr ansprechenden Parfümierung auf der Wäsche realisiert werden kann.

### Dosiergerät

Das erfindungsgemäße Dosiersystem umfasst ein Dosiergerät und zumindest einen mit dem Dosiergerät koppelbaren, wenigstens eine fließfähige Zubereitung enthaltenen Vorratsbehälter, vorzugsweise mit einer Mehrzahl von Kammern, insbesondere bevorzugt mit 3-4 Kammern.

Das Dosiergerät ist der Art konfiguriert, dass es eine Mehrzahl von Zubereitungen aus den Kammern eines Vorratsbehälters und/ oder aus mehreren Vorratsbehältern ins Innere einer Waschmaschine dosieren kann. Hierzu können wenigstens ein Aktuator und/oder wenigstens ein Verschlusselement und/oder wenigstens eine Steuereinheit und/oder wenigstens ein Sensor und/oder wenigstens eine Energiequelle in dem Dosiergerät vorgesehen sein.

Das Dosiergerät kann fest mit einem wasserführenden Haushaltsgerät, z. B. einer Waschmaschine verbaut sein.

In einer bevorzugten Ausgestaltung der Erfindung, ist das Dosiergerät nicht fest mit dem wasserführenden Haushaltsgerät verbaut, sondern frei beweglich in, an oder auf einem wasserführenden Haushaltsgerät durch einen Benutzer positionierbar.

Es ist besonders bevorzugt, dass das Dosiergerät wenigstens eine erste Schnittstelle umfasst, welche mit einer in oder an einem wasserführenden Haushaltsgerät ausgebildeten korrespondierenden Schnittstelle in derart zusammenwirkt, dass eine Übertragung von elektrischer Energie und/oder Signalen von dem wasserführenden Haushaltsgerät zum Dosiergerät und/oder vom Dosiergerät zum wasserführenden Haushaltsgerät verwirklicht ist.

In einer Ausgestaltung der Erfindung sind die Schnittstellen durch Steckverbinder ausgebildet. In einer weiteren Ausgestaltung können die Schnittellen in derart ausgebildet sein, dass eine drahtlose Übertragung von elektrischer Energie und/oder elektrischen und/oder optischen Signalen bewirkt ist.

Hierbei ist es insbesondere bevorzugt, dass die zur Übertragung von elektrischer Energie vorgesehene Schnittstellen induktive Sender bzw. Empfänger elektromagnetischer Wellen sind. So kann insbesondere die Schnittstelle eines wasserführenden Haushaltsgeräts, als eine mit Wechselstrom betriebene Sender-Spule mit Eisenkern und die Schnittstelle des Dosiergeräts als eine Empfänger-Spule mit Eisenkern ausgebildet sein.

In einer alternativen Ausführung kann die Übertragung von elektrischer Energie auch mittels einer Schnittstelle vorgesehen sein, die hausgeräteseitig eine elektrisch betriebene Lichtquelle und dosiergeräteseitig einen Lichtsensor, beispielsweise eine Photodiode oder eine Solarzelle, umfasst. Das von der Lichtquelle ausgesendete Licht wird vom Lichtsensor in elektrische Energie gewandelt, welche dann wiederum beispielsweise einen dosiergeräteseitigen Akkumulator speist.

In einer vorteilhaften Weiterentwicklung der Erfindung ist eine Schnittstelle am Dosiergerät und dem wasserführenden Haushaltsgerät zur Übertragung (d.h. Senden und Empfangen) von elektromagnetischen und/oder optischen Signalen, welche insbesondere Betriebszustands-, Mess- und/oder Steuerinformationen des Dosiergeräts und/oder des wasserführenden Haushaltsgeräts repräsentieren, ausgebildet.

Selbstverständlich ist es möglich, nur eine Schnittstelle zur Übertragung von Signalen oder eine Schnittstelle zur Übertragung von elektrischer Energie vorzusehen oder jeweils eine Schnittstelle zur Übertragung von Signalen und eine Schnittstelle zur Übertragung von elektrischer Energie vorzusehen oder eine Schnittstelle vorzusehen, die sowohl geeignet ist, eine Übertragung von elektrischer Energie und Signalen bereitzustellen.

Insbesondere kann eine derartige Schnittstelle derart ausgebildet sein, dass eine drahtlose Übertragung von elektrischer Energie und/oder elektromagnetischen und/oder optischen Signalen bewirkt ist.

Es ist besonders bevorzugt, dass die Schnittstelle zum Aussenden und/oder Empfang von optischen Signalen konfiguriert ist. Ganz besonders bevorzugt ist es, dass die Schnittstelle zum Aussenden bzw. Empfang von Licht im sichtbaren Bereich konfiguriert ist. Als besonders vorteilhaft hat sich herausgestellt, Wellenlängen zwischen 600-800nm im sichtbaren Spektrum zu verwenden.

Alternativ oder zusätzlich ist es vorteilhaft, dass die Schnittstelle zum Aussenden bzw. Empfang von Infrarotsignalen konfiguriert ist. Insbesondere ist es von Vorteil, dass die Schnittstelle zum Aussenden bzw. Empfang von Infrarotsignalen im nahen Infrarotbereich (780nm-3.000nm) konfiguriert ist.

Insbesondere umfasst die Schnittstelle wenigstens eine LED. Besonders bevorzugt umfasst die Schnittstelle wenigstens zwei LEDs. Auch ist es gemäß einer weiter zu bevorzugenden Ausgestaltung der Erfindung möglich, wenigstens zwei LEDs vorzusehen, die Licht in einer voneinander verschiedenen Wellenlänge aussenden. Hierdurch wird es beispielsweise möglich, unterschiedliche Signalbänder zu definieren auf denen Informationen gesendet bzw. empfangen werden können.

Ferner ist es in einer Weiterentwicklung der Erfindung von Vorteil, dass wenigstens eine LED eine RGB-LED ist, deren Wellenlänge einstellbar ist. So können beispielsweise mit einer LED verschiedene Signalbänder definiert werden, die Signale auf unterschiedlichen Wellenlängen aussenden.

Es ist insbesondere bevorzugt, dass ein optisches Signal als Signalimpuls mit einer Impulsdauer zwischen 1ms und 10 Sekunden, bevorzugt zwischen 5ms und 100ms Sekunden ausgebildet ist.

Bei dem von der Schnittstelle ausgesendete und/oder empfangene Signal handelt es sich insbesondere um einen Träger von Information, insbesondere um ein Steuersignal oder ein Signal, dass einen Betriebszustand des Dosiergeräts und/oder des wasserführenden Haushaltsgeräts repräsentiert.

In einer vorteilhaften Weiterbildung der Erfindung kann das Dosiergerät wenigstens eine optische Empfangseinheit umfassen. Hierdurch wird es beispielsweise möglich, dass das Dosiergerät Signale von einer in dem wasserführenden Haushaltsgerät angeordneten optischen Sendeeinheit empfangen kann. Dies kann durch jede geeignete optische Empfangseinheit realisiert sein, wie beispielsweise Photozellen, Photomultiplier, Halbleiterdetektoren, Fotodioden, Fotowiderstände, Solarzellen, Fototransistoren, CCD- und/oder CMOS-Bildsensoren. Besonders bevorzugt ist es, dass die optische Empfangseinheit geeignet ist, Licht im Wellenlängenbereich von 600-800nm zu empfangen.

Insbesondere kann die optische Empfangseinheit am Dosiergerät auch derart ausgebildet sein, dass die von der Sendeeinheit in eine mit dem Dosiergerät gekoppelten Kartusche einkoppelbaren Signale aus der Kartusche auskoppelbar und von der optischen Empfangseinheit des Dosiergeräts detektierbar sind.

Die von der Sendeeinheit in die Umgebung des Dosiergeräts ausgesendeten Signale können bevorzugter Weise Informationen bezüglich Betriebszuständen oder Steuerbefehle repräsentieren.

Das Dosiergerät ist in einer bevorzugten Ausgestaltung außerhalb der Waschmaschine angeordnet. Das Dosiergerät kann so ausgebildet sein, dass es mit einem Vorratsbehälter koppelbar ist und zur Positionierung außerhalb des Behandlungsraums des wasserführenden Haushaltsgeräts vorgesehen ist und keine Verbindung zu einer wasserführenden Leitung des wasserführenden Haushaltsgeräts aufweist. Ferner umfasst ein solches Dosiergerät wenigstens einen Sensor, der zumindest das Vorhandensein von Wasser im wasserführenden Haushaltsgeräts und/oder den Betrieb eines wasserführenden Haushaltsgeräts detektiert, wenigstens eine Pumpe, die eine Förderung von Zubereitung aus dem Vorratsbehälter bzw. Dosiergerät bewirkt, wenigstens eine Steuereinheit, die mit dem Sensor und der Pumpe in der Art zusammenwirkt, dass bei Vorliegen eines definierten Sensorsignals, zumindest eine Zubereitung aus dem Vorratsbehälter bzw. Dosiergerät mittels der Pumpe gefördert wird, sowie wenigstens eine Fluid-Leitung, die der Vorratsbehälter bzw. das Dosiergerät mit dem Behandlungsraum des wasserführenden Haushaltsgeräts verbindet, so dass eine Zubereitung aus dem außerhalb des Behandlungsraums des wasserführenden Haushaltsgeräts positionierten Dosiergeräts über eine mit dem Behandlungsraum in Verbindung stehenden Öffnung des wasserführenden Haushaltsgeräts in den Behandlungsraum des wasserführenden Haushaltsgeräts zuführbar ist.

### Sensor

Ein Sensor im Sinne dieser Anmeldung ist ein Messgrößenaufnehmer oder Messfühler, der bestimmte physikalische oder chemische Eigenschaften und/oder die stoffliche Beschaffenheit seiner Umgebung qualitativ oder als Messgröße quantitativ erfassen kann.

Das Dosiersystem weist bevorzugt wenigstens einen Sensor auf, der zur Erfassung einer Temperatur geeignet ist. Der Temperatursensor ist insbesondere zur Erfassung einer Wassertemperatur ausgebildet.

Es ist ferner bevorzugt, dass das Dosiersystem einen Sensor zur Erfassung der Leitfähigkeit umfasst, wodurch insbesondere das Vorhandensein, das Einspülen und/oder das Versprühen von Wasser in einem wasserführenden Haushaltsgerät erfasst wird/ werden.

Um eine, die Sensorgenauigkeit beeinträchtigende, Polarisation an den Kontakten eines Leitfähigkeitssensors bei der Verwendung einer Gleichstromquelle zur vermeiden, ist es vorteilhaft, zwei aufeinander folgende Widerstandsmessungen am Leitfähigkeitssensor mit jeweils unterschiedlicher Polarität, also mit einer Vertauschung von Plus- und Minus-Pol, durchzuführen, so dass sich an den Kontakten keine Ladungsüberschüsse bilden können.

Insbesondere kann ein Sensor aus der Gruppe der Zeitgeber, Temperatursensoren, Infrarotsensoren, Helligkeitssensoren, Bewegungssensoren, Dehnungssensoren, Drehzahlsensoren, Näherungssensoren, Durchflusssensoren, Farbsensoren, Gassensoren, Vibrationssensoren, Drucksensoren, Leitfähigkeitssensoren, Trübungssensoren, Schallwechseldrucksensoren, "Lab-on-a-Chip"-Sensoren, Kraftsensoren, Beschleunigungssensoren, Neigungssensoren, pH-Wert-Sensoren, Feuchtigkeitssensoren, Magnetfeldsensoren, RFID-Sensoren, Hall-Sensoren, Bio-Chips, Geruchssensoren, Schwefelwasserstoffsensoren, Lagesensoren, Kreiselsensoren, optische, elektrische und/oder mechanische Wegsensoren, und/oder MEMS-Sensoren ausgewählt sein.

Es ist insbesondere bevorzugt, dass im bzw. am Dosiersystem wenigstens zwei Sensoren zur Messung von voneinander verschiedenen Parametern vorgesehen sind, wobei ganz besonders bevorzugt ein Sensor ein Leitfähigkeitssensor und ein weiterer Sensor ein Temperatursensor ist.

Die Sensoren sind insbesondere darauf abgestimmt, den Beginn, Verlauf und das Ende eines Behandlungsprogramms eines wasserführenden Haushaltsgeräts, wie beispielsweise ein Wasch- oder Spülprogramm, zu detektieren. Hierzu können - beispielhaft und nicht abschließend - die in folgender Tabelle aufgeführten Sensorkombinationen verwendet werden

| Sensor 1 | Sensor 2 | Sensor 3 | Sensor 4 |
|---|---|---|---|
| Leitfähigkeitssensor | | | |
| Temperatursensor | | | |
| Leitfähigkeitssensor | Temperatursensor | | |
| Leitfähigkeitssensor | Temperatursensor | Helligkeitssensor | |
| Leitfähigkeitssensor | Temperatursensor | Helligkeitssensor | Trübungssensor |
| Schallsensor | Temperatursensor | | |
| Schallsensor | Leitfähigkeitssensor | | |
| Vibrationssensor | Leitfähigkeitssensor | | |
| Vibrationssensor | Temperatursensor | | |

Mittels des Leitfähigkeitssensors kann beispielsweise detektiert werden, ob der Leitfähigkeitssensor von Wasser benetzt ist, so dass sich damit z.B. feststellen lässt, ob sich Wasser im wasserführenden Haushaltsgerät befindet oder eingespült wird.

Behandlungsprogramme in wasserführenden Haushaltsgeräten, wie beispielsweise Wasch- und Spülprogramme, weisen in der Regel einen charakteristischen Temperaturverlauf, der u. a. von der Erwärmung des Wasch- oder Spülwassers bestimmt wird, welcher über einen Temperatursensor erfassbar ist.

Mittels eines Helligkeitssensors kann beispielsweise der Lichteinfall ins Innere eines Geschirrspülers beim Öffnen der Geschirrspülmaschinentür detektiert werden, woraus sich z.B. auf ein Ende des Spülprogramms schließen lässt.

Mittels eines Vibrationssensors ist es beispielsweise möglich, Eigenschwingungen bzw. die Resonanz eines Haushaltsgeräts mit einem rotierenden Behandlungsraum zu detektieren, wenn beispielsweise die Waschtrommel zum Schleudern des Waschguts auf entsprechend hohe Umdrehungszahlen beschleunigt wird. So ist es also denkbar, mittels eines Vibrationssensors den Beginn bzw. das Ende eines Schleudergangs zu erkennen.

Um den Verschmutzungsgrad des zu reinigenden Wasch- oder Spülguts in der Wasch- oder Spülmaschine zu ermitteln, kann auch ein Trübungssensor vorgesehen sein. Hieraus lässt sich beispielsweise auch ein auf die festgestellte Verschmutzungssituation zutreffendes Dosierprogramm im Dosiersystem auswählen.

Es ist auch denkbar, den Verlauf eines Behandlungsprogramms eines wasserführenden Haushaltsgeräts mit Hilfe wenigstens eines Schallsensors zu erkennen, indem spezifische Schall- und/oder Vibrationsemissionen z.B. beim Pumpen bzw. Abpumpen von Wasser, detektiert werden.

Selbstverständlich ist es dem Fachmann möglich, beliebige, geeignete Kombinationen mehrerer Sensoren zur Erzielung einer Überwachung eines Behandlungsprogramms eines wasserführenden Haushaltsgeräts zu verwenden.

Die Datenleitung zwischen Sensor und Steuereinheit kann über ein elektrisch leitendes Kabel oder kabellos realisiert sein. Prinzipiell ist es auch denkbar, dass wenigstens ein Sensor außerhalb des Dosiersystems im Inneren des wasserführenden Haushaltsgeräts, wie beispielsweise im Behandlungsraum, positioniert oder positionierbar ist und eine Datenleitung - insbesondere kabellos - zur Übermittlung der Messdaten vom Sensor an das Dosiersystem ausgebildet ist. Eine kabellos ausgebildete Datenleitung ist insbesondere durch die Übertragung elektromagnetischer Wellen oder Licht ausgebildet. Es ist bevorzugt, eine kabellose Datenleitung nach normierten Standards wie beispielsweise Bluetooth, IrDA, IEEE 802, GSM, UMTS etc. auszubilden.

Es ist bevorzugt, dass wenigstens ein Sensor am in den Behandlungsraum hineinragenden distalen Ende der Fluid-Leitung angeordnet ist. Der Sensor ist insbesondere derart konfiguriert, dass er geeignet ist, den Betrieb des wasserführenden Haushaltsgeräts und/oder das Einspülen von Wasser in das wasserführende Haushaltsgerät zu detektieren. Insbesondere ist der Sensor am in den Behandlungsraum hineinragenden distalen Ende der Fluid-Leitung ein Leitwert und/oder ein Temperatursensor und/oder ein Schall- bzw. Vibrationssensor.

### Pumpe

Bevorzugt umfasst das erfindungsgemäße Dosiersystem wenigstens eine Pumpe und/oder mindestens einen Zerstäuber bzw. Vernebler zur Förderung bzw. Abgabe von Zubereitung aus dem Dosiersystem in den Behandlungsraum eines wasserführenden Haushaltsgeräts.

Eine Pumpe im Sinne dieser Anmeldung ist eine Fluidenergiemaschine zum Bewegen oder Fördern eines Fluids durch Wandlung einer mechanischen Antriebsleistung in eine Strömungsleistung. Unter Fluiden werden im Folgenden Flüssigkeiten und Gase, sowie Mischungen daraus und mit Feststoffen verstanden.

Die Pumpe kann ausgewählt werden aus der Gruppe der Verdrängerpumpen, oszillatorischen Pumpen, Membranpumpen, Kolbenpumpen, rotatorischen Pumpen, dynamischen Pumpen, Zentrifugalpumpen, elektrohydrodynamische Pumpen, elektroosmotische Pumpen, magnetohydrodynamische Pumpen, Surface-Acoustic-Wave-Pumpen, Kapillarkraft-Pumpen, Electrowetting-Pumpen, thermokapillare Pumpen.

Insbesondere bei Zubereitungen, die dazu neigen bei längerer Lagerung Ablagerungen zu bilden, kann es - um eine Beschädigung der Pumpe durch derartige Zubereitungen zu verhindern - vorteilhaft sein, den Zubereitung enthaltenen Vorratsbehälter auf der Druckseite der Pumpe anzuordnen. In dieser Konfiguration wird ein Fluid, wie beispielsweise Luft, dass frei von Ablagerungen bildenden Substanzen durch die Pumpe unter Druck in einen Zubereitung beinhaltenden Vorratsbehälter gefördert. Der Behälter kann beispielsweise über ein Druckausgleichsventil verfügen, dass bei Überschreiten eines definierten Drucks in dem Vorratsbehälter den Produktfluss aus dem Vorratsbehälter bzw. aus dem Dosiersystem freigibt. Hierdurch wird es insbesondere möglich, das Dosiersystem für unterschiedlichste Zubereitungen zu verwenden, ohne die Funktionalität der Pumpe durch mögliche Ablagerungen oder Reaktionen zwischen zwei Zubereitungen zu gefährden.

### Schwingzerstäuber

In einer weiteren bevorzugten Ausführung der Erfindung weist das Dosiersystem wenigstens einen Schwingzerstäuber auf, über den es ermöglicht ist, eine Zubereitung in die Gasphase zu überführen bzw. in der Gasphase zu halten. So ist es beispielsweise denkbar, Zubereitungen mittels des Schwingzerstäubers zu verdampfen, zu vernebeln und/oder zu zerstäuben, wodurch die Zubereitung in die Gasphase übergeht bzw. ein Aerosol in der Gasphase bildet, wobei die Gasphase üblicherweise Luft ist.

Insbesondere von Vorteil ist diese Ausführung bei der Anwendung in einer Waschmaschine, wo eine entsprechende Freisetzung von Zubereitung in die Gasphase in einem verschließbaren Waschraum erfolgt. Die in die Gasphase eingebrachte Zubereitung kann sich gleichmäßig im Waschraum verteilen und auf dem in der Waschmaschine befindlichen Waschgut niederschlagen.

Die durch den Schwingzerstäuber freigesetzte Zubereitung kann ausgewählt sein aus der Gruppe der tensidhaltigen Zubereitungen, enzymhaltigen Zubereitungen, geruchsneutralisierenden Zubereitungen, biozide Zubereitungen, antibakteriellen Zubereitungen.

Hierdurch können mehrere vorteilhafte Wirkungen vor dem Beginn eines Wasser freisetzenden Waschprogramms der Waschmaschine erzielt werden. Zum einen kann durch eine geeignete Zubereitung ein entstehen von Schlechtgerüchen durch biologische Zersetzungsprozesse unterdrückt werden. Zum anderen kann eine entsprechende Zubereitung ein "Einweichen" der am Waschgut möglicherweise anhaftenden Verschmutzungen bewirken, so dass sich diese im Waschprogramm der Waschmaschine leicht und vollständig, insbesondere bei Niedrigtemperaturprogrammen, ablösen lassen.

Ferner ist es möglich nach der Beendigung eines Waschprogramms eine Zubereitung mittels des Schwingzerstäubers auf das Waschgut aufzubringen. Hierbei kann es sich beispielsweise um eine antibakteriell wirkende Zubereitung oder eine Zubereitung zur Modifikation von textilen Oberflächen handeln.

Es ist des Weiteren zu bevorzugen, den Schwingzerstäuber als piezoelektrisches Element auszubilden.

Ganz besonders bevorzugt ist es, ein piezoelektrische Element sowohl als Schall- bzw. Vibrationssensor und Zerstäuber bzw. Vernebler in einem Bauteil zu konfigurieren und zu betreiben. Hierzu kann das Dosiergerät derart konfiguriert sein, dass eine Steuereinheit vorgesehen ist, die mit der Energiequelle, einer Sensoreinheit, einem Abgabeelement und einem Schallwandler verbunden ist, wobei
□ die Sensoreinheit ein piezoelektrisches Element ist, das geeignet ist Schwingungen, insbesondere Schallwellen in einem Frequenzbereich von 1 kHz - 300 kHz , bevorzugt 20 - 25 kHz und/oder Körperschall aus der Umgebung des Dosiergeräts aufzunehmen und in ein Sensorsignal zu wandeln, welches in der Steuereinheit in ein Steuersignal, insbesondere für das Abgabeelement, gewandelt wird,
□ das Abgabeelement ein piezoelektrisches Element ist, dass von der Steuereinheit mit elektrischen Signalen beaufschlagt wird und wenigstens eine erste Zubereitung aus wenigstens einer Kammer der Kartusche, die kommunizierend mit dem Abgabeelement verbunden ist, versprüht,
□ die Sensoreinheit und das Abgabeelement als ein Bauteil ausgebildet sind.

Es ist ganz besonders bevorzugt, dass die elektrischen Signalen, die das Versprühen einer Zubereitung bewirken, eine Frequenz von 70 - 400 kHz, bevorzugt 80 - 90 kHz aufweisen.

Äußerst bevorzugt ist es, ein piezoelektrische Element sowohl als Schall- bzw. Vibrationssensor, Zerstäuber bzw. Vernebler und Schallwandler in einem Bauteil zu konfigurieren und zu betreiben. Hierzu kann das Dosiergerät derart konfiguriert sein, dass eine Steuereinheit vorgesehen ist, die mit der Energiequelle, einer Sensoreinheit, einem Abgabeelement und einem Schallwandler verbunden ist, wobei
□ die Sensoreinheit ein piezoelektrisches Element ist, das geeignet ist Schwingungen, insbesondere Schallwellen in einem Frequenzbereich von 1 kHz - 300 kHz , bevorzugt 20 - 25 kHz und/oder Körperschall aus der Umgebung des Dosiergeräts aufzunehmen und in ein Sensorsignal zu wandeln, welches in der Steuereinheit in ein Steuersignal, insbesondere für das Abgabeelement, gewandelt wird,
□ das Abgabeelement ein piezoelektrisches Element ist, dass von der Steuereinheit mit elektrischen Signalen beaufschlagt wird und wenigstens eine erste Zubereitung aus wenigstens einer Kammer der Kartusche, die kommunizierend mit dem Abgabeelement verbunden ist, versprüht,
□ der Schallwandler ein piezoelektrisches Element ist, dass von der Steuereinheit mit elektrischen Signalen beaufschlagt wird und die das piezoelektrische Element in hörbare akustische Signale in einem Frequenzbereich von 20 Hz bis 20 kHz, bevorzugt 5 - 15 kHz, insbesondere bevorzugt 7 - 10 kHz wandelt und
□ die Sensoreinheit, das Abgabeelement und der Schallwandler als ein Bauteil ausgebildet sind.

Es ist ganz besonders bevorzugt, dass die elektrischen Signalen, die das Versprühen einer Zubereitung bewirken, eine Frequenz von 70 - 400 kHz, bevorzugt 80 - 90 kHz aufweisen und die elektrischen Signale, die die Erzeugung eines hörbaren akustischen Signals bewirken eine Frequenz von 20 Hz - 20 kHz , bevorzugt 5 - 15 kHz und insbesondere bevorzugt 7 - 10 kHz aufweisen.

Die elektrischen Signale, die das Versprühen einer Zubereitung und die Erzeugung eine hörbaren akustischen Signals bewirken, können durch die Steuereinheit zeitgleich und/oder zeitversetzt auf das piezoelektrische Element beaufschlagt werden.

Somit ergibt sich durch das vorbeschriebene piezoelektrische Element ein Verfahren zum Betrieb eines Dosiersystems, umfassend dass:
a. eine Sensoreinheit, die ein piezoelektrisches Element ist, Schwingungen, insbesondere Schallwellen in einem Frequenzbereich von 1 kHz - 300 kHz , bevorzugt 20 - 25 kHz, und/oder Körperschall aus der Umgebung der Abgabevorrichtung aufnimmt und in ein Sensorsignal wandelt,
b. ein Abgabeelement, dass ein piezoelektrisches Element ist, von der Steuereinheit beim Vorliegen eines definierten Sensorsignals, dass insbesondere das Vorhandensein von Wasser und/oder den Betrieb der Waschmaschine repräsentiert, mit elektrischen Signalen beaufschlagt wird, so dass wenigstens eine erste Zubereitung aus wenigstens einer Kammer der Kartusche, die kommunizierend mit dem Abgabeelement verbunden ist, insbesondere ins Innere der Waschmaschine, bevorzugt in den Behandlungsraum der Waschmaschine versprüht und/oder vernebelt wird,
c. ein Schallwandler, der ein piezoelektrisches Element ist, von der Steuereinheit vor und/oder während und/oder nach dem Versprühen der Zubereitung mit elektrischen Signalen beaufschlagt wird, die das piezoelektrische Element in hörbare akustische Signale in einem Frequenzbereich von 20 Hz bis 20 kHz, bevorzugt 5 - 15 kHz, insbesondere bevorzugt 7 - 10 kHz wandelt.

Das piezoelektrische Element ist insbesondere bevorzugt in der Art konfiguriert, dass es die Eigenfrequenz oder ein Vielfaches der Eigenfrequenz der Waschmaschine, insbesondere bei Schleudervorgängen, erfasst.

Die durch den piezoelektrischen Zerstäuber freigesetzte Zubereitung kann insbesondere ausgewählt sein aus der Gruppe der tensidhaltigen Zubereitungen, enzymhaltigen Zubereitungen, geruchsneutralisierenden Zubereitungen, biozide Zubereitungen, antibakteriellen Zubereitungen.

Es ist bevorzugt, dass alle Zubereitungen mittels eines Schwingzerstäubers dosiert werden. Es ist jedoch auch denkbar, dass jede Zubereitung über jeweils einen, der entsprechenden Zubereitung zugeordneten Schwingzerstäuber dosiert wird.

Es ist selbstverständlich möglich eine Zubereitung mittels eines Schwingzerstäubers und eine andere Zubereitung mittels einer Pumpe, eines Ventils oder schwerkraftbewirkt in innere eines wasserführenden Haushaltsgeräts zu dosieren. Der Fachmann wird hier eine geeignete Kombination der aufgeführten Abgabeelemente für die entsprechenden Zubereitungen auswählen.

### Vorratsbehälter

Unter einem Vorratsbehälter im Sinne dieser Anmeldung wird ein Packmittel verstanden, das dazu geeignet ist wenigstens eine fließfähige Zubereitungen zu umhüllen oder zusammenzuhalten und das zur Abgabe wenigstens einer Zubereitung an ein Dosiergerät koppelbar ist.

Der Vorratsbehälter ist zur Bevorratung einer Mehrzahl von Dosierportionen wenigstens einer fließfähigen Zubereitung vorgesehen. Bevorzugt ist der Vorratsbehälter zur Bevorratung von 10 bis 50, insbesondere bevorzugt 15 bis 30, ganz besonders bevorzugt 20 bis 25 Dosierportionen ausgebildet.

Bevorzugt weist der Vorratsbehälter wenigstens drei, bevorzugt formstabile Kammern zur Bevorratung von voneinander verschiedenen Zubereitungen auf. Hierbei ist es bevorzugt, dass jede der Kammern zur Bevorratung von 10 bis 50, insbesondere bevorzugt 15 bis 30, ganz besonders bevorzugt 20 bis 25 Dosierportionen ausgebildet.

In der einfachsten, denkbaren Ausführung weist der Vorratsbehälter eine, bevorzugt formstabile Kammer zur Bevorratung einer Zubereitung auf. Insbesondere kann ein Vorratsbehälter auch mehrere Kammern umfassen, die mit voneinander verschiedenen Zubereitungen befüllbar sind.

Es ist vorteilhaft, dass der Vorratsbehälter wenigstens eine Auslassöffnung aufweist, die derart angeordnet ist, dass eine schwerkraftbewirkte Zubereitungsfreisetzung aus dem Vorratsbehälter in der Gebrauchsstellung des Dosiergeräts bewirkt werden kann. Hierdurch werden keine weiteren Fördermittel zur Freisetzung von Zubereitung aus der Kartusche benötigt, wodurch der Aufbau des Dosiergeräts einfach und die Herstellungskosten niedrig gehalten werden können. Des Weiteren kann die Verwendung von Fördermitteln, wie z.B. Pumpen entfallen.

In einer bevorzugten Ausgestaltungsform der Erfindung ist wenigstens eine zweite Kammer zur Aufnahme wenigstens einer zweiten Zubereitung vorgesehen, wobei die zweite Kammer wenigstens eine Auslassöffnung aufweist, die derart angeordnet ist, dass eine schwerkraftbewirkte Produktfreisetzung aus der zweiten Kammer in der Gebrauchsstellung des Dosiergeräts bewirkbar ist. Die Anordnung einer zweiten Kammer ist insbesondere dann vorteilhaft, wenn in den voneinander getrennten Kammern des Vorratsbehälters Zubereitungen bevorratet sind, die üblicherweise nicht miteinander lagerstabil sind, wie beispielsweise Bleichmittel und Enzyme.

Des Weiteren ist es vorstellbar, dass mehr als zwei, insbesondere drei bis vier Kammern in bzw. in einem Vorratsbehälter vorgesehen sind. Insbesondere kann einer der Kammern auch zur Abgabe von flüchtigen Zubereitungen wie etwa eines Duftstoffs an die Umgebung ausgestaltet sein.

In einer weiteren Ausgestaltung der Erfindung ist der Vorratsbehälter einstückig ausgebildet. Hierdurch lässt sich der Vorratsbehälter, insbesondere durch geeignete Blasformverfahren, kostengünstig in einem Herstellungsschritt ausbilden. Die Kammern eines Vorratsbehälters können hierbei beispielsweise durch Stege oder Materialbrücken, die während oder nach dem Blasverfahren ausgeformt werden, voneinander separiert sein.

Der Vorratsbehälter kann auch mehrstückig durch im Spritzguss hergestellte und anschließend zusammengefügte Bauteile gebildet sein.

Ferner ist es denkbar, dass der Vorratsbehälter in derart mehrstückig ausgeformt ist, dass wenigstens eine Kammer, vorzugsweise alle Kammern, einzeln aus dem Dosiergerät entnehmbar oder in das Dosiergerät einsetzbar sind. Hierdurch ist es möglich, bei einem unterschiedlich starken Verbrauch einer Zubereitung aus einer Kammer, eine bereits entleerte Kammer auszutauschen, während die übrigen, die noch mit Zubereitung befüllt sein können, in dem Dosiergerät verbleiben. Somit kann ein gezieltes und bedarfsgerechtes Nachfüllen der einzelnen Kammern bzw. deren Zubereitungen erreicht werden. Zudem ist es denkbar, die einzelnen Kammern in der Gestallt auszubilden, dass die Kammern in nur einer bestimmten Lage bzw. Position miteinander bzw. mit dem Dosiergerät gekoppelt werden können, wodurch vermieden wird, das ein Benutzer eine Kammer in einer dafür nicht vorgesehenen Position mit dem Dosiergerät verbindet. Hierzu können die Kammerwände insbesondere derart ausgeformt sein, dass sie sich formschlüssig miteinander verbinden lassen. Besonders vorteilhaft ist es, bei einer aus wenigstens drei Kammern gebildeten Vorratsbehälter diesen so auszuformen, dass die Kammern nur in einer bestimmten definierten Lage zueinander miteinander formschlüssig verbindbar ist.

Die Kammern eines Vorratsbehälters können durch geeignete Verbindungsmethoden aneinander fixiert sein, so dass eine Behältereinheit gebildet ist. Die Kammern können durch eine geeignete formschlüssige, kraftschlüssige oder stoffschlüssige Verbindung lösbar oder unlösbar gegeneinander fixiert sein. Insbesondere kann die Fixierung durch eine oder mehrere der Verbindungsarten aus der Gruppe der Snap-In Verbindungen, Klettverbindungen, Pressverbindungen, Schmelzverbindungen, Klebverbindungen, Schweißverbindungen, Lötverbindungen, Schraubverbindungen, Keilverbindungen, Klemmverbindungen oder Prellverbindungen erfolgen. Insbesondere kann die Fixierung auch durch einen Schrumpfschlauch (sog. Sleeve) ausgebildet sein, der in einem erwärmten Zustand über die gesamte oder Abschnitte des Vorratsbehälters gezogen wird und die Kammern bzw. den Vorratsbehälter im abgekühlten Zustand fest umschließt.

Insbesondere kann der Vorratsbehälter auch asymmetrisch ausgebildet sein. Besonders bevorzugt ist es die Asymmetrie des Vorratsbehälters derart auszuformen, dass der Vorratsbehälter nur in einer vordefinierten Position in mit dem Dosiergerät koppelbar ist, wodurch eine sonst mögliche Fehlbedienung durch den Benutzer verhindert wird.

In oder an einer Kammer kann eine Dosierkammer, in schwerkraftbewirkter Fließrichtung der Zubereitung vor der Auslassöffnung einer Kammer ausgebildet sein. Durch die Dosierkammer wird die Zubereitungsmenge, die bei der Freisetzung von Zubereitung aus der Kammer an die Umgebung abgegeben werden soll, festgelegt. Dies ist insbesondere dann vorteilhaft, wenn das Verschlusselement des Dosiergeräts, das die Zubereitungsabgabe aus einer Kammer an die Umgebung bewirkt, nur in einen Abgabe- und einen Verschlusszustand ohne Messung bzw. Kontrolle der Abgabemenge versetzt werden kann. Durch die Dosierkammer wird dann gewährleistet, dass ohne eine unmittelbare Rückkopplung der aktuell abgegebenen, ausfließenden Zubereitungsmenge eine vordefinierte Menge an Zubereitung freigesetzt wird.

In einer ersten zu bevorzugenden Ausführung ist ein Vorratsbehälter mit einer Mehrzahl von Kammern, die bevorzugt voneinander verschiedene Zubereitungen beinhalten, vorgesehen.

Gemäß einer weiteren bevorzugten Ausführung der Erfindung ist eine Mehrzahl von Vorratsbehältern, die jeweils voneinander verschiedene Zubereitungen bevorraten, mit dem Dosiergerät gekoppelt.

Es ist auch denkbar, dass eine Mehrzahl von Dosiergeräten, mit jeweils wenigstens einem Vorratsbehälter gekoppelt sind, wobei von den Dosiergeräten jeweils voneinander verschiedene Zubereitungen dosiert werden.

### Fluidleitung

Das erfindungsgemäße Dosiersystem weist wenigstens eine Fluid-Leitung auf, die den Vorratsbehälter bzw. das Dosiergerät mit dem Behandlungsraum des wasserführenden Haushaltsgeräts verbindet, so dass eine Zubereitung aus dem außerhalb des Behandlungsraums des wasserführenden Haushaltsgeräts positionierten Dosiergeräts über eine mit dem Behandlungsraum in Verbindung stehenden Öffnung des wasserführenden Haushaltsgeräts in den Behandlungsraum des wasserführenden Haushaltsgeräts zuführbar ist.

Besonders bevorzugt ist es, dass jeweils eine Fluid-Leitung für jede Zubereitung vorhanden ist.

Die Fluidleitung kann beispielsweise aus einem flexiblen Schlauch ausgebildet sein. Es ist jedoch auch denkbar, die Fluidleitung als einen formstabilen Kanal auszubilden.

In einer ersten zu bevorzugenden Ausbildung des erfindungsgemäßen Dosiersystems ist die mit dem Behandlungsraum in Verbindung stehenden Öffnung des wasserführenden Haushaltsgeräts die Einspülschublade einer Waschmaschine.

Hierbei ist es insbesondere vorteilhaft, einen Adapter vorzusehen, mittels dessen die Fluid-Leitung mit der Einspülschublade einer Waschmaschine koppelbar ist

In einer weiteren Ausbildung der Erfindung ist die mit dem Behandlungsraum in Verbindung stehenden Öffnung des wasserführenden Haushaltsgeräts die Waschmaschinen- oder Spülmaschinentür ist.

Schließlich ist es auch denkbar, dass die mit dem Behandlungsraum in Verbindung stehenden Öffnung als Schnittstelle zwischen dem wasserführenden Haushaltsgerät und dem Dosiersystem ist ausgebildet ist.

### Steuereinheit

Eine Steuereinheit im Sinne dieser Anmeldung ist eine Vorrichtung, die geeignet ist, das Transportieren von Material, Energie und/oder Information zu beeinflussen. Die Steuereinheit beeinflusst hierzu wenigstens einen Aktuator mit Hilfe von Informationen, insbesondere von Messsignalen der Sensoreinheit, die sie im Sinne des Steuerungsziels verarbeitet. Insbesondere ist wenigsten ein Sensor mit der Steuereinheit verbunden, wobei es besonders bevorzugt ist, dass der Sensor ein Signal an die Steuereinheit leitet, dass das Vorhandensein von Wasser beispielsweise in der Waschmaschine und/oder den Betrieb der Waschmaschine repräsentiert.

Insbesondere kann es sich bei der Steuereinheit um einen programmierbaren Mikroprozessor handeln. In einer besonders bevorzugten Ausführungsform der Erfindung ist auf dem Mikroprozessor eine Mehrzahl von Dosierprogrammen gespeichert, die in einer besonders bevorzugten Ausbildung entsprechend dem an das Dosiergerät gekoppelten Behälter auswählbar und ausführbar sind.

Die Steuereinheit weist in einer bevorzugten Ausführungsform keine Verbindung zur möglicherweise vorhandenen Steuerung des Haushaltsgeräts auf. Es werden demnach keine Informationen, insbesondere elektrische, optischen oder elektromagnetischen Signale, direkt zwischen der Steuereinheit und der Steuerung des Haushaltsgeräts ausgetauscht.

In einer alternativen Ausgestaltung der Erfindung ist die Steuereinheit mit der vorhandenen Steuerung des Haushaltsgeräts gekoppelt. Bevorzugt ist diese Kopplung kabellos ausgeführt. Beispielsweise ist es möglich, einen Sender an oder in einer Geschirrspülmaschine, vorzugsweise auf oder an der in der Tür der Geschirrspülmaschine eingelassenen Dosierkammer zu positionieren, der drahtlos ein Signal an die Dosiereinheit überträgt, wenn die Steuerung des Haushaltsgeräts die Dosierung bspw. eines Reinigungsmittels aus der Dosierkammer oder von Klarspüler bewirkt.

Die Abgabe von Zubereitungen aus dem Dosiergerät kann, gesteuert durch die Steuereinheit, sequenziell oder zeitgleich erfolgen.

Es ist insbesondere bevorzugt, eine Mehrzahl von Zubereitungen sequenziell in einem Spülprogramm zu dosieren. Insbesondere sind Dosiersequenzen zu bevorzugen, die nachfolgend näher erläutert werden.

### Dosiersequenzen

Es ist bevorzugt, dass mittels des Sensors ein Signal, dass das Vorhandensein von Wasser und/oder den Betrieb eines wasserführenden Haushaltsgeräts wie einer Waschmaschine repräsentiert, bereitgestellt wird, wobei dieses Signal die Dosierung wenigstens einer ersten Zubereitung in den Behandlungsraum z.B. einer Waschmaschine auslöst.

Das Sensorsignal kann insbesondere mittels eines Leitfähigkeitssensors, Temperatursensors, Schallsensors, Vibrationssensors, Bewegungssensor und/oder Trübungssensors - und einer beliebigen Kombination aus den vorgenannten Sensoren - bereitgestellt sein.

Ein besonders bevorzugtes Verfahren zur Steuerung eines Dosiergeräts zur Verwendung im erfindungsgemäßen Dosiersystems umfasst ein Dosiergerät mit wenigstens einem Temperatursensor und/oder einem Leitwertsensor, wobei der Temperatursensor und/oder der Leitwertsensor in und/oder an und/oder außerhalb des Dosiergeräts angeordnet sein können, und ein Abgabemittel zur Freisetzung einer Zubereitung aus dem Dosiergerät ins Innere der Geschirrspülmaschine, umfassend die Messung eines ersten Widerstandes R, wobei bei Vorliegen der Bedingung R < R_{Ref}, wobei R_{Ref} ein vordefinierter Referenzwiderstand ist, der das Vorhandensein von Wasser am Leitwertsensor repräsentiert, eine Freisetzung wenigstens eines Volumens V1 einer ersten Zubereitung aus dem Dosiergerät ins Innere des wasserführenden Haushaltsgeräts erfolgt.

Gemäß einer äußerst zu bevorzugenden Ausgestaltung des Verfahrens zur Steuerung des Dosiergeräts wird eine Messung einer ersten Temperatur T₁ im Inneren des wasserführenden Haushaltsgeräts mittels des Temperatursensors und Messung des Widerstands R am Leitwertsensor, wobei bei Vorliegen der Bedingungen T₁> T_{Ref1}, wobei T_{Ref1} eine vordefinierte, erste Referenztemperatur ist, die wenigstens 21°C, bevorzugt wenigstens 30°C beträgt und wobei bei Vorliegen der Bedingung R < R_{Ref}, wobei R_{Ref} ein vordefinierter Referenzwiderstand ist, der das Vorhandensein von Wasser am Leitwertsensor repräsentiert, eine Freisetzung wenigstens eines Volumens V1 einer ersten Zubereitung aus dem Dosiergerät ins Innere des wasserführenden Haushaltsgeräts erfolgt.

Durch die Verwendung von Temperatur- und Leitfähigkeitsinformationen wird u.a. verhindert, dass das Dosiergerät in einer warmen Umgebung, beispielsweise während des Transports, einen ungewünschten Dosiervorgang initiiert, was bei der alleinigen Verwendung von Temperaturinformationen für die Steuerung des Dosiergeräts passieren könnte.

Die Messung der Temperatur T₁ sowie des Widerstands R am Leitwertsensor können nacheinander oder zeitgleich erfolgen. Es ist bevorzugt, dass zunächst die Temperatur T₁ und nachfolgend der Widerstand R gemessen wird. Es ist jedoch auch denkbar, zuerst den Widerstand R und dann die Temperatur T₁ zu messen.

Ferner ist es beim Vorliegen der vorab genannten Bedingungen auch möglich, mehr als ein Volumen V1 einer Zubereitung aus dem Dosiergerät ins Innere des wasserführenden Haushaltsgeräts zu dosieren. Beispielsweise können auch ein erstes Volumen V1 einer ersten Zubereitung und ein zweites Volumen V2 einer zweiten Zubereitung im Wesentlichen gleichzeitig dosiert werden, wobei insbesondere bevorzugt ist, dass die Zubereitungen voneinander verschieden sind.

Besonders bevorzugt ist es das Verfahren in der Art auszugestalten, dass bei Vorliegen der Bedingung T₁> T_{Ref1} und R < R_{Ref} eine Temperaturmessung einer zweiten Temperatur T₂ nach einem vordefinierten Zeitintervall t_{dif} ,insbesondere nach 10-600 sec, bevorzugt nach 30-240 sec, besonders bevorzugt 45-100 sec mittels des Temperatursensors erfolgt und bei vorliegen der Bedingung T₂ > T₁ + ΔT, wobei ΔT innerhalb der Grenzen des Funktionsintervalls (0,5 [°C/min]* t_{dif} [min]) bis (5 [°C/min]* t_{dif} [min]) liegt, eine Freisetzung wenigstens eines Volumens V1 einer ersten Zubereitung aus dem Dosiergerät ins Innere des wasserführenden Haushaltsgeräts erfolgt. Hierdurch wird insbesondere ein Temperaturanstieg, der in der Aufheizphase des wasserführenden Haushaltsgeräts, insbesondere im Vor- oder Hauptspül- bzw. Waschabschnitt eines Spül- bzw. Waschprogramms, erkannt.

In einer weiteren, vorteilhaften Ausgestaltung des Verfahrens wird bei Vorliegen der Bedingung T₁≤ T_{Ref1} eine erneute Temperaturmessung der ersten Temperatur T₁ nach einer vordefinierten Zeit t_{dif}, insbesondere nach 2-10 min, bevorzugt nach 3-7 min, besonders bevorzugt 4-6 min initiiert. Um den Energieverbrauch für die Temperaturüberwachung gering zu halten, wird die Temperatur bevorzugt nicht kontinuierlich, sondern in vordefinierten Zeitabständen gemessen.

Es ist jedoch auch denkbar, dass im wasserführenden Haushaltsgerät- insbesondere zu Beginn eines Reinigungsprogramms - der Temperaturanstieg der gemessenen Temperatur T₁ im wasserführenden Haushaltsgerät nach einem Zeitintervall t_{dif} so groß ist, dass eine zweite Referenztemperatur T_{Ref2}, die größer als die erste Referenztemperatur T_{Ref1} ist, überschritten wird. Für diesen Fall eines raschen und signifikanten Temperaturanstiegs ist es des weiteren von Vorteil, dass bei Vorliegen der Bedingung T₁> T_{Ref2} wobei T_{Ref2}, eine zweite Referenztemperatur ist, die wenigstens 35°C, bevorzugt wenigstens 40°C beträgt, eine Messung des Widerstands R am Leitwertsensor erfolgt und bei Vorliegen der Bedingung R < R_{Ref},wobei R_{Ref} ein vordefinierter Referenzwiderstand ist, der das Vorhandensein von Wasser am Leitwertsensor repräsentiert, eine unmittelbare Freisetzung wenigstens eines Volumens V1 einer ersten Zubereitung aus dem Dosiergerät ins Innere des wasserführenden Haushaltsgeräts erfolgt.

In einer vorteilhaften Weiterentwicklung des erfindungsgemäßen Verfahrens erfolgt bei Vorliegen der Bedingung R ≥ R_{Ref},wobei R_{Ref} ein vordefinierter Referenzwiderstand ist, der das Vorhandensein von Wasser am Leitwertsensor repräsentiert, eine erneute Temperaturmessung der ersten Temperatur T₁ nach einer vordefinierten Zeit t_{dif} ,insbesondere nach 10-600 sec, bevorzugt nach 30-240 sec, besonders bevorzugt 45-100 sec. Bevorzugt ist dieses Zeitintervall kleiner oder gleich dem Zeitintervall, dass vor der Messung der ersten Temperatur T₁ bei Vorliegen der Bedingung T₁≤T_{Ref1} liegt. Wird also eine Temperatur im Inneren des wasserführenden Haushaltsgeräts oberhalb der ersten Referenztemperatur T_{Ref1} gemessen, jedoch kein Wasser am Leitwertsensor, so wird das Dosiergerät durch verkürzte Überwachungsintervalle bei der Messung der ersten Temperatur T₁ in einen verschärften Überwachungsmodus geschaltet, so dass durch die verkürzten Überwachungsintervalle eine zeitnahe Detektion von Wasser im wasserführenden Haushaltsgerät ermöglicht wird.

Es kann ferner vorteilhaft sein, die Dosierung von zwei voneinander verschiedenen Zubereitungen, zeitversetzt vorzusehen. Dies ist insbesondere bei der Dosierung von zwei miteinander nicht lagerstabilen Zubereitungen der Fall. Somit ist in einer Weiterentwicklung des erfindungsgemäßen Verfahrens vorgesehen, dass nach der Dosierung des ersten Volumens V1, ein zweites Volumen V2 einer zweiten Zubereitung aus dem Dosiergerät ins Innere des wasserführenden Haushaltsgeräts erfolgt, wobei die erste Zubereitung von der zweiten Zubereitung verschieden ist und zwischen der Dosierung von V1 und V2 ein vordefiniertes Zeitintervall t_{diff}, bevorzugt zwischen 30-300 sec, besonders bevorzugt zwischen 60-240 sec, ganz besonders bevorzugt zwischen 60-150 sec liegt.

Es ist insbesondere bevorzugt, dass die erste Zubereitung eine enzymhaltige Zubereitung und die zweite Zubereitung eine alkalische und/oder bleichehaltige Zubereitung ist.

Ferner kann bevorzugt werden, dass die erste Zubereitung eine erste enzymhaltige Zubereitung und die zweite Zubereitung eine zweite enzymhaltige Zubereitung ist, wobei die erste und die zweite enzymhaltige Zubereitung voneinander verschieden sind.

Selbstverständlich ist es auch denkbar, dass erfindungsgemäße Verfahren in der Art weiterzuentwickeln, dass nach der Dosierung des ersten Volumens V1 und des zweiten Volumens V2, die Dosierung eines drittes Volumen V3 einer dritten Zubereitung aus dem Dosiergerät ins Innere der Waschmaschine erfolgt, wobei die dritte Zubereitung von der ersten und der zweiten Zubereitung verschieden ist.

Hierbei ist es insbesondere bevorzugt, dass die dritte Zubereitung beispielsweise duftstoffhaltige Zubereitung ist.

Des Weiteren ist es bevorzugt, dass die Dosierung des dritten Volumens V3 nach Beginn eines Spülprogrammabschnitts in einem Waschprogramm erfolgt. Der Beginn eines Spülprogrammabschnitts ist insbesondere dadurch gekennzeichnet, dass nach Beendigung des Hauptwaschgangs und vor Beginn des Spülprogrammabschnitts eine Wasserwechsel in der Waschmaschine stattfindet, bei dem üblicherweise erwärmtes Wasser abgepumpt und kaltes Spülwasser dem Waschprozess zugeführt wird. Dies kann beispielsweise durch eine Leitwertmessung in Verbindung mit einer Temperaturmessung sensorisch detektiert werden. Selbstverständlich können auch andere mögliche messtechnisch erfassbare Kennwerte, die einen derartigen Wasserwechsel repräsentieren, herangezogen werden.

Es ist insbesondere bevorzugt, dass die Dosierung des dritten Volumens V3 zeitversetzt nach 0,5 -30 min, bevorzugt 1-20 min, insbesondere bevorzugt 5-15 min nach Beginn eines Spülprogrammabschnitts in einem Waschprogramm erfolgt.

Die Abgabemengen des ersten Volumen V1, des zweiten Volumen V2 und des dritten Volumens V3 weisen bevorzugt ein Verhältnis von 1:4:1 auf, wobei insbesondere bevorzugt das erste Volumen V1 eine enzymhaltige Zubereitung, das zweite Volumen V2 eine alkalische Waschmittelzubereitung und das dritte Volumen eine duftstoffhaltige Zubereitung ist.

### Energiequelle

Im Sinne dieser Anmeldung wird als Energiequelle ein Bauelement des Dosiersystems verstanden, welches zweckmäßig ist, eine zum Betrieb der Dosiersystems bzw. des Dosiergeräts geeignete Energie bereit zu stellen. Bevorzugt ist die Energiequelle derart ausgestaltet, dass das Dosiersystem autark ist.

Vorzugsweise stellt die Energiequelle elektrische Energie zur Verfügung. Bei der Energiequelle kann es sich beispielsweise um eine Batterie, einen Akkumulator ein Netzgerät, Solarzellen oder dergleichen handeln.

Besonders vorteilhaft ist es, die Energiequelle austauschbar auszuführen, zum Beispiel in Form einer auswechselbaren Batterie.

Eine Batterie kann beispielsweise ausgewählt sein aus der Gruppe der Alkali-Mangan-Batterien, Zink-Kohle-Batterien, Nickel-Oxyhydroxid-Batterien, Lithium-Batterien, Lithium-Eisensulfid-Batterien, Zink-Luft-Batterien, Zink-Chlorid-Batterien, Quecksilberoxid-Zink-Batterien und/oder Silberoxid-Zink-Batterien.

Als Akkumulator eignen sich beispielsweise Bleiakkumulatoren (Bleidioxid/Blei), Nickel-Cadmium-Akkus, Nickel-Metallhydrid-Akkus, Lithium-Ionen-Akkus, Lithium-Polymer-Akkus, Alkali-Mangan-Akkus, Silber-Zink-Akkus, Nickel-Wasserstoff-Akkus, Zink-Brom-Akkus, Natrium-Nickelchlorid-Akkus und/oder Nickel-Eisen-Akkus.

Der Akkumulator kann insbesondere in derart ausgestaltet sein, dass er durch Induktion wideraufladbar ist.

Es ist jedoch auch denkbar, mechanische Energiequellen bestehend aus einer oder mehrerer Schraubenfeder, Torsionsfeder oder Drehstabfeder, Biegefeder, Luftfeder/Gasdruckfeder und/oder Elastomerfeder auszubilden.

Die Energiequelle ist in dergestalt dimensioniert, dass das Dosiergerät in etwa 1000 Dosierzyklen durchlaufen kann, bevor die Energiequelle erschöpft ist. Es ist insbesondere bevorzugt, dass die Energiequelle zwischen 1 und 1000 Dosierzyklen, ganz besonders bevorzugt zwischen 10 und 500, weiterhin bevorzugt zwischen 100 und 300 durchlaufen kann, bevor die Energiequelle erschöpft ist.

### Zubereitungen

Nach einer bevorzugten Ausführungsform sind die im Vorratsbehälter bzw. in den Kammern des Vorratsbehältern bevorrateten Zubereitungen fließfähig, vorzugsweise weisen sie eine Viskosität zwischen 10 und 10000 mPas auf (Brookfield-Viskosimeter RVD-VII bei 20 U/min und 20°C, Spindel 3).

Erfindungsgemäß sind die Zubereitungen in den Kammern bzw. den Vorratsbehältern voneinander verschieden. Nachfolgend werden die möglichen Bestandteile der Zubereitungen näher erläutert.

### Enzyme

Nach einer bevorzugten Ausführungsform der Erfindung enthält wenigstens eine der in den Kartuschenkammern bevorrateten Zubereitungen zumindest ein Enzym, wie insbesondere z.B. aus der Gruppe der Proteasen, Amylasen, Katalasen, Peroxidasen, Cellulasen Mannanase, Polyesterasen, Xylanasen, Carragenasen, Perhydrolasen, Pectinasen, Pectatlyasen, Oxidasen z.B. Glycoseoxidasen und/oder Lipasen, und/oder Enzymstabilisatoren, vorzugsweise in Mengen von 0 bis 50 Gew.-% , bevorzugt 5-30 Gew.-%, insbesondere bevorzugt 10-25 Gew.-% jeweils bezogen auf das gesamte Mittel.

Als Enzyme kommen insbesondere solche aus der Klassen der Hydrolasen wie der Proteasen, Esterasen, Lipasen bzw. lipolytisch wirkende Enzyme, Amylasen, Cellulasen bzw. andere Glykosylhydrolasen und Gemische der genannten Enzyme in Frage. Alle diese Hydrolasen tragen in der Wäsche zur Entfernung von Verfleckungen wie protein-, fett- oder stärkehaltigen Verfleckungen und Vergrauungen bei. Cellulasen und andere Glykosylhydrolasen können darüber hinaus durch das Entfernen von Pilling und Mikrofibrillen zur Farberhaltung und zur Erhöhung der Weichheit des Textils beitragen. Zur Bleiche bzw. zur Hemmung der Farbübertragung können auch Oxireduktasen eingesetzt werden.

Besonders gut geeignet sind aus Bakterienstämmen oder Pilzen wie Bacillus subtilis, Bacillus licheniformis, Streptomyceus griseus und Humicola insolens gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase bzw. lipolytisch wirkenden Enzymen oder Protease und Cellulase oder aus Cellulase und Lipasebzw. lipolytisch wirkenden Enzymen oder aus Protease, Amylase und Lipase bzw. lipolytisch wirkenden Enzymen oder Protease, Lipase bzw. lipolytisch wirkenden Enzymen und Cellulase, insbesondere jedoch Protease und/oder Lipase-haltige Mischungen bzw. Mischungen mit lipolytisch wirkenden Enzymen von besonderem Interesse. Beispiele für derartige lipolytisch wirkende Enzyme sind die bekannten Cutinasen. Auch Peroxidasen oder Oxidasen haben sich in einigen Fällen als geeignet erwiesen. Zu den geeigneten Amylasen zählen insbesondere α-Amylasen, Iso-Amylasen, Pullulanasen und Pektinasen. Als Cellulasen werden vorzugsweise Cellobiohydrolasen, Endoglucanasen und β-Glucosi-dasen, die auch Cellobiasen genannt werden, bzw. Mischungen aus diesen eingesetzt. Da sich verschiedene Cellulase-Typen durch ihre CMCase- und Avicelase-Aktivitäten unterscheiden, können durch gezielte Mischungen der Cellulasen die gewünschten Aktivitäten eingestellt werden.

### Bleiche

Nach einer bevorzugten Ausführungsform der Erfindung enthält wenigstens eine der in den Kammern oder Vorratsbehältern bevorrateten Zubereitungen zumindest eine Bleiche.

Als Oxidationsmittel bzw. Bleichen können alle denkbaren Oxidationsmittel eingesetzt werden, z.B. Perborate, Percarbonate, Wasserstoffperoxid, Natriumhypochlorit, Dichromat, Dithionit, Permanganat, Chlor, konzentrierte Schwefelsäure, organische Persäuren, Hypochlorit, Chlordioxid, Peroxide, usw..

Nach einer weiteren bevorzugten Ausführungsform handelt es sich bei dem Oxidationsmittel um ein oxidatives Bleichmittel, vorzugsweise auf Sauerstoffbasis, wobei insbesondere Peroxycarbonsäuren bevorzugt sind.

### Tenside

Nach einer weiteren, bevorzugten Ausführungsform der Erfindung enthält wenigstens eine der in den Kammern oder Vorratsbehältern bevorrateten Zubereitungen wenigstens ein Tensid.

Nach einer bevorzugten Ausführungsform enthält wenigstens eine Zubereitung zumindest 0,1 Gew.-% Tenside. Der Tensidgehalt des gesamten Mittels beträgt vorzugsweise 0,1-60 Gew.-%.

### Glaskorrosionsinhibitoren

Glaskorrosionsinhibitoren verhindern das Auftreten von Trübungen, Schlieren und Kratzern aber auch das Irisieren der Glasoberfläche von Gläsern, wie sie insbesondere für Waschmaschinentüren verwendet werden. Bevorzugte Glaskorrosionsinhibitoren stammen aus der Gruppe der Magnesium- und Zinksalze sowie der Magnesium- und Zinkkomplexe.

Mit besonderem Vorzug wird als Glaskorrosionsinhibitor mindestens ein Zinksalz einer organischen Carbonsäure eingesetzt.

Im Rahmen der vorliegenden Erfindung beträgt der Gehalt an Zinksalz in Wasch- oder Reinigungsmitteln vorzugsweise zwischen 0,1 bis 5 Gew.-% bezogen auf das Gesamtgewicht des glaskorrosionsinhibitorhaltigen Mittels.

Zusätzlich zu den bereits genannten Inhaltsstoffen können die Zubereitungen weitere Inhaltsstoffe enthalten, die die anwendungstechnischen und/oder ästhetischen Eigenschaften der Zubereitung weiter verbessern. Im Rahmen der vorliegenden Erfindung können die Zubereitungen zusätzlich einen oder mehrere Stoffe aus der Gruppe der Gerüststoffe, Bleichkatalysatoren, Bleichaktivatoren, Enzymstabilisatoren, Elektrolyte, Lösungsmittel, pH-Stellmittel, Parfümträger, Fluoreszenzmittel, Farbstoffe, Hydrotope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren (u. a. Glaskorrosionsinhibitoren), Antistatika, Bittermittel, Bügelhilfsmittel, Phobier- und Imprägniermittel, Quell- und Schiebefestmittel, Textilweichmachenden Komponenten, Komplexbildner, Duftstoffe, optische Aufheller, Schauminhibitoren, UV-Absorber sowie sonstige Konditioniermittel aufweisen.

### Ausführungsbeispiele Vorratsbehälter

Nachfolgend sind in Beispielen mögliche fließfähige Zusammensetzungen für eine Mehrzahl von Vorratsbehältern, insbesondere drei Vorratsbehälter, und/oder einer Mehrzahl von Kammern, insbesondere drei Kammern, eines oder mehrerer Vorratsbehälter des erfindungsgemäßen Dosiersystems aufgeführt.

### Beispiel 1

Beispiel 1 zeigt in der nachfolgenden Tabelle eine erste Belegung von drei Vorratsbehältern und/oder Kammern eines Vorratsbehälters. Die erste Kammer ist dabei als Enzymkammer, die zweite Kammer als Bleichekammer und die dritte Kammer als Duftstoffkammer ausgebildet. Weitere Bestandteile der jeweiligen Kammer kann der nachfolgenden Tabelle entnommen werden.

Die Kammer 1 weist einen im Wesentlichen neutralen pH Wert zwischen 6-8, die Kammer 2 hat einen im Wesentlichen alkalischen pH-Wert von 8-12, bevorzugt von 8-11, insbesondere bevorzugt von 8-10, und die Kammer weist einen im Wesentlichen neutralen pH Wert zwischen 6-8 auf.

Die Kammer 1 wird in einem Zeitintervall unmittelbar bei Beginn bis zu 15 min nach Beginn eines Waschprogramms dosiert. Die zweite Kammer wird zwischen 10 und 30 min nach Beginn eines Waschprogramms dosiert, wobei es bevorzugt ist, dass die Freisetzung der ersten Kammer und der zweiten Kammer nicht zeitgleich erfolgt.

Des Weiteren ist es bevorzugt, dass zwischen der Dosierung der ersten Kammer und der zweiten Kammer ein Zeitintervall von 0,5-30 min, bevorzugt 1-15min, insbesondere bevorzugt 5-15 min liegt.

Die dritte Kammer wird nach Beginn eines Spülprogrammabschnitts dosiert. Bevorzugt wird die dritte Kammer 0,5-30 min, bevorzugt 1-15 min, insbesondere bevorzugt 5-15 min nach Beginn eines Spülprogrammabschnitts dosiert.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | |
| pH | 6-8 | 8-12 | 6-8 |
| Dosierzeitpunkt | 0-15 min | 10-30 min | Nach Beginn eines Spülprogrammabschnitts |

### Beispiel 2

Beispiel 2 unterscheidet sich von Beispiel 1 darin, dass in Kammer 3 zusätzlich eine Komponente zur Verbesserung des Weichgriffs in Form wenigstens eines Tensids, bevorzugt eines kationischen Tensids, vorhanden ist. Alternativ oder zusätzlich können auch geeignete Polymere als textilweichmachende Verbindungen verwendet werden.

| | Kammer 1 | Kammer 2 | Kammer 3 |
|---|---|---|---|
| Enzym | X | | |
| Enzymstabilisator | X | | |
| Bleiche | | X | |
| Tensid | X | | X |
| Komplexbildner | | X | |
| Duftstoff | | | X |
| Salz | X | X | |
| Wasser | X | X | X |
| Lösungsmittel | X | | |
| pH | 6-8 | 8-12 | 6-8 |
| Dosierzeitpunkt | 0-15 min | 10-30 min | Nach Beginn eines Spülprogrammabschnitts |

### Beispiel 3

Beispiel 3 unterscheidet sich von Beispiel 1 darin, dass in Kammer 3 zusätzlich eine antimikrobielle Verbindung, z. B. ein Desinfektionsmittel, enthält. In diesem Zuge wird in Kammer 3 ein saurer pH-Wert von 1-3 eingestellt.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | |
| Antimikrobielle Verbindung | | | X |
| pH | 6-8 | 8-12 | 1-3 |
| Dosierzeitpunkt | 0-15 min | 10-30 min | Nach Beginn eines Spülprogrammabschnitts |

### Beispiel 4

Beispiel 4 unterscheidet sich von Beispiel 1 darin, dass in Kammer 3 zusätzlich einen optischen Aufheller enthält.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | |
| Optischer Aufheller | | | X |
| pH | 6-8 | 8-12 | 6-8 |
| Dosierzeitpunkt | 0-15 min | 10-30 min | Nach Beginn eines Spülprogrammabschnitts |

### Beispiel 5

Beispiel 5 unterscheidet sich von Beispiel 1 darin, dass Kammer 3 zusätzlich eine antimikrobielle Verbindung, z. B. ein Desinfektionsmittel, und einen optischen Aufheller enthält.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | |
| Antimikrobielle Verbindung | | | X |
| Optischer Aufheller | | | X |
| pH | 6-8 | 8-12 | 1-3 |
| Dosierzeitpunkt | 0-15 min | 10-30 min | Nach Beginn eines Spülprogrammabschnitts |

### Beispiel 6

Beispiel 6 unterscheidet sich von Beispiel 1 darin, das Kammer 2 zusätzlich einen Bleichekatalysator enthält.

| | Kammer 1 | Kammer 2 | Kammer 3 |
|---|---|---|---|
| Enzym | X | | |
| Enzymstabilisator | X | | |
| Bleiche | | X | |
| Bleichkatalysator | | X | |
| Tensid | X | | |
| Komplexbildner | | X | |
| Duftstoff | | | X |
| Salz | X | X | |
| Wasser | X | X | X |
| Lösungsmittel | X | | X |
| pH | 6-8 | 8-12 | 6-8 |
| Dosierzeitpunkt | 0-15 min | 10-30 min | Nach Beginn eines Spülprogrammabschnitts |

### Beispiel 7

Beispiel 7 unterscheidet sich von Beispiel 1 darin, das in Kammer 1 und Kammer 2 zusätzlich ein Schauminhibitor vorhanden ist.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | X |
| Schauminhibitor | X | X | |
| pH | 6-8 | 8-12 | 6-8 |
| Dosierzeitpunkt | 0-15 min | 10-30 min | Nach Beginn eines Spülprogrammabschnitts |

### Beispiel 8

Beispiel 8 unterscheidet sich von Beispiel 1 darin, das in Kammer 1 und Kammer 2 zusätzlich ein Farbübertragungsinhibitor vorhanden ist.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | X |
| Farbübertragungsinhibitor | X | X | |
| pH | 6-8 | 8-12 | 6-8 |
| Dosierzeitpunkt | 0-15 min | 10-30 min | Nach Beginn eines Spülprogrammabschnitts |

### Beispiel 9

Beispiel 9 unterscheidet sich von Beispiel 1 darin, das in Kammer 3 zusätzlich ein Bügelhilfsstoff vorhanden ist.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | |
| Bügelhilfsstoff | | | X |
| pH | 6-8 | 8-12 | 6-8 |
| Dosierzeitpunkt | 0-15 min | 10-30 min | Nach Beginn eines Spülprogrammabschnitts |

### Beispiel 10

Beispiel 10 unterscheidet sich von Beispiel 1 darin, das die in Kammer 1 bevorratete Zubereitung einen im wesentlichen sauren pH-Wert von 3-7, bevorzugt 3-6 aufweist. Die Dosierung einer ersten, sauren Zubereitung kann die Bildung und das Festsetzen von schwerlöslichen Deokomponenten (Aluminiumsalzen) durch hohe pH Werte verhindern, so dass derartige Anschmutzungen durch die enthaltenen Tenside und Enzyme im sauren Milieu gut zu entfernen sind.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | X |
| pH | 3-7 | 8-12 | 6-8 |
| Dosierzeitpunkt | 0-15 min | 10-30 min | Nach Beginn eines Spülprogrammabschnitts |

### Beispiel 11

Beispiel 11 unterscheidet sich von Beispiel 1 darin, das die in Kammer 2 bevorratete, bleichehaltige Zubereitung zu zwei voneinander verschiedenen Zeitpunkten in den Waschprozess dosiert wird. Bevorzugt wird die bleichehaltige Zubereitung ein erstes mal zwischen 10 und 30 min nach Beginn eines Waschprogramms dosiert und ein zweites mal nach Beginn eines Spülprogrammabschnitts, bevorzugt 0,5-30 min, bevorzugt 1-15 min, insbesondere bevorzugt 5-15 min nach Beginn eines Spülprogrammabschnitts dosiert. Ganz besonders bevorzugt ist es, die bleichehaltige Zubereitung aus der zweiten Kammer nicht zeitgleich, sondern zeitversetzt zu der duftstoffhaltigen Zubereitung aus der dritten Kammer nach Beginn des Spülprogrammabschnitts zu dosieren.

| | Kammer 1 | Kammer 2 | Kammer 3 |
|---|---|---|---|
| Enzym | X | | |
| Enzymstabilisator | X | | |
| Bleiche | | X | |
| Tensid | X | | |
| Komplexbildner | | X | |
| Duftstoff | | | X |
| Salz | X | X | |
| Wasser | X | X | X |
| Lösungsmittel | X | | X |
| pH | 3-7 | 8-12 | 6-8 |
| Dosierzeitpunkt | 0-15 min | 10-30 min und nach Beginn eines Spülprogramm-abschnitts | Nach Beginn eines Spülprogrammabschnitts |

### Beispiel 12

Beispiel 12 zeigt in der nachfolgenden Tabelle eine erste Belegung von drei Vorratsbehältern und/oder Kammern eines Vorratsbehälters. Die erste Kammer ist dabei als erste Enzymkammer, die zweite Kammer als zweite Enzymkammer, wobei die Enzymzubereitungen der ersten und zweiten Kammer voneinander verschieden sind und die dritte Kammer als Duftstoffkammer ausgebildet. Ganz besonders bevorzugt ist es, dass die erste Kammer wenigstens ein Enzym, ausgewählt aus der Gruppe der Amylasen, Mananasen, Cellulasen, Lipasen und/oder Pektatlyasen sowie wenigstens ein Tensid und/oder Komplexbildner bei einem pH-Wert von 6-8 bevorratet und die zweite Kammer wenigstens eine Protease sowie wenigstens ein Tensid und/oder Komplexbildner bei einem pH-Wert von 6-8 bevorratet.

Weitere Bestandteile der jeweiligen Kammern können der nachfolgenden Tabelle entnommen werden.

Die Kammer 1 weist einen im Wesentlichen neutralen pH Wert zwischen 6-8, die Kammer 2 hat bevorzugt einen im Wesentlichen neutralen pH-Wert von 6-8 und die Kammer weist einen im Wesentlichen neutralen pH Wert zwischen 6-8 auf.

Die Kammer 1 wird in einem Zeitintervall unmittelbar bei Beginn bis zu 15 min nach Beginn eines Waschprogramms dosiert. Die zweite Kammer wird zwischen 10 und 30 min nach Beginn eines Waschprogramms dosiert, wobei es bevorzugt ist, dass die Freisetzung der ersten Kammer und der zweiten Kammer nicht zeitgleich erfolgt.

Des Weiteren ist es bevorzugt, dass zwischen der Dosierung der ersten Kammer und der zweiten Kammer ein Zeitintervall von 0,5-30 min, bevorzugt 1-15min, insbesondere bevorzugt 5-15 min liegt.

Die dritte Kammer wird nach Beginn eines Spülprogrammabschnitts dosiert. Bevorzugt wird die dritte Kammer 0,5-30 min, bevorzugt 1-15 min, insbesondere bevorzugt 5-15 min nach Beginn eines Spülprogrammabschnitts dosiert.

| | Kammer 1 | Kammer 2 | Kammer 3 |
|---|---|---|---|
| Enzym | Enzym (keine Protease) | Protease | |
| Enzymstabilisator | X | X | |
| Tensid | X | | |
| Komplexbildner | | X | |
| Duftstoff | | | X |
| Salz | X | X | |
| Wasser | X | X | X |
| Lösungsmittel | X | | X |
| pH | 6-8 | 6-8 | 6-8 |
| Dosierzeitpunkt | 0-15 min | 10-30 min | Nach Beginn eines Spülprogrammabschnitts |

### Beispiel 13

Beispiel 13 unterscheidet sich von Beispiel 12 darin, dass in Kammer 3 zusätzlich eine Komponente zur Verbesserung des Weichgriffs in Form wenigstens eines Tensids, bevorzugt eines kationischen Tensids, vorhanden ist. Alternativ oder zusätzlich können auch geeignete Polymere zur Verbesserung des Weichgriffs verwendet werden.

| | Kammer 1 | Kammer 2 | Kammer 3 |
|---|---|---|---|
| Enzym | Enzym (keine Protease) | Protease | |
| Enzymstabilisator | X | | |
| Tensid | X | X | X |
| Komplexbildner | | X | |
| Duftstoff | | | X |
| Salz | X | X | |
| Wasser | X | X | X |
| Lösungsmittel | X | | |
| pH | 6-8 | 6-8 | 6-8 |
| Dosierzeitpunkt | 0-15 min | 10-30 min | Nach Beginn eines Spülprogrammabschnitts |

### Beispiel 14

Beispiel 14 unterscheidet sich von Beispiel 12 darin, dass Kammer 3 zusätzlich eine antimikrobielle Verbindung, z. B. ein Desinfektionsmittel, enthält.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Komplexbildner | | X | |
| Duftstoff | | | X |
| Salz | X | X | |
| Wasser | X | X | X |
| Lösungsmittel | X | | |
| antimikrobielle Verbindung | | | X |
| pH | 6-8 | 6-8 | 1-3 |
| Dosierzeitpunkt | 0-15 min | 10-30 min | Nach Beginn eines Spülprogramm-abschnitts |

### Beispiel 15

Beispiel 15 unterscheidet sich von Beispiel 12 darin, dass in Kammer 3 zusätzlich einen optischen Aufheller enthält.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Komplexbildner | | X | |
| Duftstoff | | | X |
| Salz | X | X | |
| Wasser | X | X | X |
| Lösungsmittel | X | | X |
| Optischer Aufheller | | | X |
| pH | 6-8 | 6-8 | 6-8 |
| Dosierzeitpunkt | 0-15 min | 10-30 min | Nach Beginn eines Spülprogrammabschnitts |

### Beispiel 16

Beispiel 16 unterscheidet sich von Beispiel 12 darin, dass Kammer 3 zusätzlich eine antimikrobielle Verbindung, z. B. ein Desinfektionsmittel, und einen optischen Aufheller enthält.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Komplexbildner | | X | |
| Duftstoff | | | X |
| Salz | X | X | |
| Wasser | X | X | X |
| Lösungsmittel | X | | |
| antimikrobielle Verbindung | | | X |
| Optischer Aufheller | | | X |
| pH | 6-8 | 6-8 | 6-8 |
| Dosierzeitpunkt | 0-15 min | 10-30 min | Nach Beginn eines Spülprogrammabschnitts |

### Beispiel 17

Beispiel 17 unterscheidet sich von Beispiel 12 darin, das in Kammer 1 und Kammer 2 zusätzlich ein Schauminhibitor vorhanden ist.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Komplexbildner | | X | |
| Duftstoff | | | X |
| Salz | X | X | |
| Wasser | X | X | X |
| Lösungsmittel | X | | X |
| Schauminhibitor | X | X | |
| pH | 6-8 | 8-12 | 6-8 |
| Dosierzeitpunkt | 0-15 min | 10-30 min | Nach Beginn eines Spülprogrammabschnitts |

### Beispiel 18

Beispiel 18 unterscheidet sich von Beispiel 12 darin, das in Kammer 1 und Kammer 2 zusätzlich ein Farbübertragungsinhibitor vorhanden ist.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Komplexbildner | | X | |
| Duftstoff | | | X |
| Salz | X | X | |
| Wasser | X | X | X |
| Lösungsmittel | X | | X |
| Farbübertragungsinhibitor | X | X | |
| pH | 6-8 | 6-8 | 6-8 |
| Dosierzeitpunkt | 0-15 min | 10-30 min | Nach Beginn eines Spülprogrammabschnitts |

### Beispiel 19

Beispiel 19 unterscheidet sich von Beispiel 12 darin, das in Kammer 3 zusätzlich ein Bügelhilfsstoff vorhanden ist.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Komplexbildner | | X | |
| Duftstoff | | | X |
| Salz | X | X | |
| Wasser | X | X | X |
| Lösungsmittel | X | | X |
| Bügelhilfsstoff | | | X |
| pH | 6-8 | 6-8 | 6-8 |
| Dosierzeitpunkt | 0-15 min | 10-30 min | Nach Beginn eines Spülprogramm-abschnitts |

### Beispiel 20

Beispiel 20 unterscheidet sich von Beispiel 12 darin, das die in Kammer 1 bevorratete Zubereitung einen im wesentlichen sauren pH-Wert von 3-7, bevorzugt 3-6 aufweist. Die Dosierung einer ersten, sauren Zubereitung kann die Bildung und das Festsetzen von schwerlöslichen Deokomponenten (Aluminiumsalzen) durch hohe pH Werte verhindern, so dass derartige Anschmutzungen durch die enthaltenen Tenside und Enzyme im sauren Milieu gut zu entfernen sind.

| | Kammer 1 | Kammer 2 | Kammer 3 |
|---|---|---|---|
| Enzym | Enzym (keine Protease) | Protease | |
| Enzymstabilisator | X | | |
| Tensid | X | | |
| Komplexbildner | | X | |
| Duftstoff | | | X |
| Salz | X | X | |
| Wasser | X | X | X |
| Lösungsmittel | X | | |
| pH | 3-7 | 6-8 | 6-8 |
| Dosierzeitpunkt | 0-15 min | 10-30 min | Nach Beginn eines Spülprogrammabschnitts |

### Beispiel 21

Beispiel 21 unterscheidet sich von Beispiel 12 darin, das die Zubereitung der ersten Kammer einen im Wesentlichen neutralen pH-Wert aufweist, während die Zubereitung der zweiten Kammer bei einem pH-Wert von 8-12 alkalisch eingestellt ist.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Komplexbildner | | X | |
| Duftstoff | | | X |
| Salz | X | X | |
| Wasser | X | X | X |
| Lösungsmittel | X | | X |
| pH | 3-7 | 8-12 | 6-8 |
| Dosierzeitpunkt | 0-15 min | 10-30 min | Nach Beginn eines Spülprogrammabschnitts |

### Beispiel 22

Beispiel 22 unterscheidet sich von Beispiel 12 darin, das die Zubereitung der zweiten Kammer bei einem pH-Wert von 8-12 alkalisch eingestellt ist und die Kammer 2 eine Bleiche enthält.

| | Kammer 1 | Kammer 2 | Kammer 3 |
|---|---|---|---|
| Enzym | Enzym (keine Protease) | Protease | |
| Enzymstabilisator | X | | |
| Tensid | X | X | |
| Bleiche | | X | |
| Komplexbildner | | X | |
| Duftstoff | | | X |
| Salz | X | X | |
| Wasser | X | X | X |
| Lösungsmittel | X | | X |
| pH | 6-8 | 8-12 | 6-8 |
| Dosierzeitpunkt | 0-15 min | 10-30 min | Nach Beginn eines Spülprogrammabschnitts |

Selbstverständlich ist es möglich beliebige Kombinationen der Beispiele 1-22 auszubilden.

Nachfolgend wird das Dosiersystem an Hand von lediglich Ausführungsbeispiele zeigenden Abbildungen näher erläutert. Es zeigen:
- Fig. 1: Ein Dosiersystem für eine Waschmaschine mit einer in der Einspülschublade der Waschmaschine mündenden Fluid-Leitung;
- Fig. 2: ein Dosiersystem für eine Waschmaschine mit in der Einspülschublade der Waschmaschine mündenden Fluid-Leitungen;
- Fig. 3: ein Dosiersystem für eine Waschmaschine mit einer Mehrzahl von Dosiergeräten;
- Fig. 4: ein Adapter zur Kopplung des Dosiersystems mit einer Einspülschublade einer Waschmaschine;
- Fig. 5: eine Dosiersystem für eine Waschmaschine mit einer Fluid-Leitung, die durch die Waschmaschinentür in den Behandlungsraum geführt ist;
- Fig. 6: eine Waschmaschine mit einer Schnittstelle für das erfindungsgemäße Dosiersystem;

- Fig. 7: eine schematische Schnittansicht des Dosiersystems mit Vorratsbehälter auf der Saugseite der Pumpe;
- Fig. 8: eine schematische Schnittansicht des Dosiersystems mit Vorratsbehälter auf der Druckseite der Pumpe;

Fig. 1 zeigt eine erste mögliche Ausführungsform des erfindungsgemäßen Dosiersystems 1. Das Dosiersystem 1 besteht aus einem Dosiergerät 5 das mit einer Mehrzahl von Vorratsbehältern 3a,3b,3c lösbar gekoppelt ist. Die Vorratsbehälter 3a,3b,3c können einzeln aus dem Dosiergerät 5 entnommen werden. Es ist auch denkbar, die Vorratsbehälter 3a,3b,3c als eine Kartusche auszubilden, die über drei Kammern 3a,3b,3c verfügt, wobei die Kammern 3a,3b,3c gegeneinander trennbar oder untrennbar fixiert sind.

Innerhalb des Dosiergeräts 5 befindet sich eine Steuereinheit zur Steuerung des Dosiergeräts 5, eine Energiequelle, vorzugsweise als Batterie, Akkumulator oder Netzstecker sowie eine Pumpe, die die Zubereitungen aus den Vorratsbehältern 3a,3b,3c fördert.

Am Dosiergerät 5 ist eine Fluid-Leitung 7 angeordnet, durch die die von der Pumpe geförderten Zubereitung zur Einspülschublade 8 der Waschmaschine 2 geleitet werden. Das freie, distale Ende der Fluid-Leitung 7 ist dabei in der Einspülschublade 8 positioniert. Es ist auch möglich, die Fluid-Leitung 7 mittels eines dazu vorgesehenen Adapters mit der Einspülschublade 8 zu koppeln. Hierauf wird an anderer Stelle noch näher eingegangen. Über die Einspülschublade 8 gelangt dann eine vom Dosiergerät 5 dosierte Zubereitung in den Behandlungsraum 6 der Waschmaschine 2.

Am freien, distalen Ende der Fluid-Leitung 7 befindet sich ein Leitfähigkeitssensor, durch den das Vorhandensein bzw. das Einspülen von Wasser in die Einspülschublade 8 der Waschmaschine 2 detektiert wird.

Beim Vorliegen eines entsprechenden, das Vorhandensein oder das Einspülen von Wasser repräsentierenden Sensorwerts wird vom Dosiergerät 5 entsprechend eines in der Steuereinheit abgelegten Dosierprogramms die Dosierung wenigstens einer der Zubereitungen aus den Vorratsbehältern 3a,3b,3c vorgenommen.

Die Fluid-Leitung 7 kann insbesondere aus einem flexiblen Schlauch, bevorzugt aus Kunststoff, gebildet sein. Hierdurch kann die Fluid-Leitung 7 auf eine für einen Benutzer einfache Art in der Einspülschublade 8 positioniert werden. Die Fluid-Leitung 7 kann zusätzlich so ausgestaltet sein, dass sie abquetschsicher ist, d.h. der Leitungsquerschnitt im Wesentlichen erhalten bleibt, auch wenn die Fluid-Leitung 7 z.B. durch die Einspülschublade 8 der einen auf der Leitung stehenden Gegenstand abgequetscht wird. Es ist auch denkbar, die Fluid-Leitung 7 als starren Kanal auszuformen.

Anstelle oder zusätzlich zu einer Pumpe, kann insbesondere am distalen Ende der Fluid-Leitung 7 ein Schwingzerstäuber vorgesehen sein, der insbesondere so konfiguriert ist, dass er Zubereitung versprühen und Vibrationen und/oder Schall aus der Umgebung detektieren kann.

Fig. 2 zeigt das aus Fig. 1 bekannte Dosiersystem 1, wobei für jede der aus den Vorratsbehältern 3a,3b,3c freizusetzende Zubereitung eine separate Fluidleitung 7a,7b,7c vorgesehen ist. Die Freien distalen Enden der Fluidleitungen 7a,7b,7c können in einer Einspülkammer der Einspülschublade 8 oder in voneinander verschiedenen Einspülkammern der Einspülschublade 8 positioniert sein.

Es ist prinzipiell auch denkbar, mehrere Dosiergeräte 5a,5b,5c zu einem Dosiersystem 1 zusammenzuführen, wobei an jedem Dosiergerät 5a,5b,5c jeweils ein Vorratsbehälter 3a,3b,3c mit jeweils voneinander verschiedenen Zubereitungen gekoppelt ist. Dies ist beispielhaft in Fig. 3 wiedergegeben. Jedes der Dosiergeräte 5a,5b,5c weist jeweils eine Fluid-Leitung 7a,7b,7c auf, deren freies, distales Ende in jeweils voneinander verschiedenen Einspülkammern 8a,8b,8c der Einspülschublade 8 münden.

Sollen Zubereitungen aus dem Dosiersystem 1 in eine Einspülschublade 8 einer Waschmaschine 2 dosiert werden, ist es vorteilhaft einen entsprechenden Adapter 11, wie er exemplarisch in Fig. 4 gezeigt ist, vorzusehen, mittels dessen die Fluid-Leitungen 7a,7b,7c in der Einspülschublade lösbar fixiert und bezüglich ihrer Position relativ zu den vorhandenen Einspülkammern 8a,8b,8c der Einspülschublade 8 festgelegt sind.

Neben dem Einbringen einer Zubereitung mittels einer Fluid-Leitung 7 in den Behandlungsraum 6 über die Einspülschublade 8 einer Waschmaschine 2 ist es - wie in Fig. 5 gezeigt - auch möglich, eine Zubereitung mittels einer Fluid-Leitung 7 über die Tür 9 der Waschmaschine 2 in den Behandlungsraum 6 einzubringen.

Die Fluid-Leitung 7 ist dabei insbesondere als abquetschsicherer Schlauch ausgebildet. Das distale Ende der Fluid-Leitung 7 ist dabei innenseitig an der Waschmaschinentür fixiert, beispielsweise durch einen Saugnapf oder einen Klebstoff.

Am distalen Ende der Fluid-Leitung 7 ist ein Schwingzerstäuber vorgesehen, der so konfiguriert ist, dass er Zubereitung versprühen und Vibrationen und/oder Schall aus der Umgebung detektieren kann. In der in Fig. 5 gezeigten Konfiguration kann auf die Verwendung einer Pumpe verzichtet werden, da aufgrund des geodätischen Höhenunterschieds zwischen dem Dosiergerät und dem Schwingzerstäuber am distalen Ende der Fluid-Leitung 7 Zubereitung stets am distalen Ende der Fluid-Leitung 7 ansteht.

Ferner ist es auch möglich, dass Schnittstellen 10a,10b, 10c an der Waschmaschine 2 vorgesehen sind, die eine Kopplung mit dem Dosiergerät 5 in der Art erlauben, dass eine Fluidverbindung über die Schnittstellen 10, 10b, 10c zwischen einer vorzugsweise starren Fluidleitung 7a,7b,7c des Dosiergeräts 5 und dem Behandlungsraum 6 der Waschmaschine herstellbar ist.

Fig. 7 zeigt das erfindungsgemäße Dosiersystem 1, das aus dem Dosiergerät 5 sowie einem mit dem Dosiergerät 5 verbundenen, eine Zubereitung 4 enthaltenen Vorratsbehälter 3 besteht.

Das Dosiergerät 5 umfasst eine Energiequelle 13, eine Steuereinheit 14, einen Sensor 15 sowie eine Pumpe 12, wobei diese Komponenten vorzugsweise in einem Gehäuse integriert sind. Die Pumpe 12 ist über die Steuereinheit 14 mit der Energiequelle 13 verbunden. Die Steuereinheit 14 ihrerseits ist mit dem Sensor 15 verbunden, welcher Messsignale an die Steuereinheit 14 leitet.

Die Pumpe 12 weist eine druckseitige Fluid-Leitung 7 und eine Saugleitung 16 auf, wobei die Saugleitung 16 mit dem die Zubereitung 4 beinhaltenden Vorratsbehälter 3 verbunden ist. Die Pumpe 12 fördert so die fließfähige Zubereitung 4 über die Saugleitung 16 aus dem Vorratsbehälter 3 in die druckseitige Fluid-Leitung 7 von wo aus die Zubereitung 4 in den Behandlungsraum 6 des wasserführenden Haushaltsgeräts 2 abgegeben wird.

Der Vorratsbehälter 3 kann ein Druckausgleichsventil 17 aufweisen, welches einen Druckausgleich zwischen der Umgebung und dem Inneren des Vorratsbehälters 3 bewirkt, wenn die Pumpe 12 Zubereitung 4 aus dem Vorratsbehälter 3 heraus pumpt.

Die Pumpe 12 kann durch die Steuereinheit 4 derart angesteuert werden, das die Förderrichtung der Pumpe 12 umgekehrt wird und sich in der Pumpe 12 und den Leitungen 7 und 16 noch befindliche Zubereitung 4 in den Vorratsbehälter 3 zurückbefördert werden. Diese Rückspülung kann insbesondere dann von Vorteil sein, wenn die Zubereitung 4 beispielsweise zum Eindicken und somit zum Verkleben der Leitungen 7 oder 16 neigt.

Fig. 8 zeigt eine weitere Ausführungsform des aus Fig. 7 bekannten Dosiersystems, bei der der Vorratsbehälter 3 druckseitig mit der Pumpe 12 verbunden ist. Die Pumpe 12 baut in dem Vorratsbehälter 3 einen Druck auf, indem sie Umgebungsluft in den Vorratsbehälter 3 pumpt. Auf der Zubereitungsausgabeseite des Behälters 3 kann ein Ventil 17b vorgesehen sein, dass die Abgabe der Zubereitung 4 aus dem Vorratsbehälter 3 erst bei Erreichen eines definierten Drucks im Vorratsbehälter 3 freigibt. Zusätzlich kann zwischen der Pumpe 12 und dem Vorratsbehälter 3 in der Druckleitung 7 ein Rückschlagventil 17a angeordnet sein, dass verhindert, dass der in dem Vorratsbehälter 3 aufgebaute Druck bei Stillstand der Pumpe 12 durch die Druckleitung 7 entweicht. Die Zubereitungsausgabeseite des Behälters 3 ist über eine Fluid-Leitung, die nicht dargestellt ist, mit dem Behandlungsraum 6 eines wasserführenden Haushaltsgeräts verbunden.

## Patentansprüche

1. Dosiersystem (1) zur Verwendung in Verbindung mit einem wasserführenden Haushaltsgerät (2) wie eine Waschmaschine, Spülmaschine, Wäschetrockner oder dergleichen, umfassend
• Wenigstens ein Vorratsbehälter (3a,3b,3c) zur Bevorratung einer Mehrzahl von Dosierportionen wenigstens einer fließfähigen Zubereitung (4a,4b,4c),
• Wenigstens ein Dosiergerät (5a,5b,5c),
∘ das mit einem Vorratsbehälter (3a,3b,3c) koppelbar ist und
∘ welches zur Positionierung außerhalb des Behandlungsraums (6) des wasserführenden Haushaltsgeräts (2) vorgesehen ist und
∘ das keine Verbindung zu einer wasserführenden Leitung des wasserführenden Haushaltsgeräts (2) aufweist, Wenigstens eine Pumpe (38) oder Schwingzerstäuber zur Förderung bzw. Freisetzung von Zubereitung aus dem Vorratsbehälter bzw. Dosiergerät, **dadurch gekennzeichnet, dass** das Dosiersystem ferner umfasst
• Wenigstens einen Sensor, der zumindest das Vorhandensein von Wasser im wasserführenden Haushaltsgeräts detektiert, der am in den Behandlungsraum (6) hineinragenden distalen Ende einer Fluid-Leitung (7,7a,7b,7c), angeordnet ist
• Wenigstens eine Steuereinheit, die mit dem Sensor und der Pumpe oder Schwingzerstäuber in der Art zusammenwirkt, dass bei Vorliegen eines definierten Sensorsignals, dass das Vorhandensein von Wasser und/oder den Betrieb des wasserführenden Haushaltsgeräts repräsentiert, zumindest eine Zubereitung aus dem Vorratsbehälter bzw. Dosiergerät mittels der Pumpe oder Schwingzerstäuber gefördert wird, wobei die
• Fluid-Leitung (7,7a,7b,7c), den Vorratsbehälter (3a,3b,3c) bzw. das Dosiergerät (5a,5b,5c) mit dem Behandlungsraum (6) des wasserführenden Haushaltsgeräts (2) verbindet, so dass eine Zubereitung (4a,4b,4c) aus dem außerhalb des Behandlungsraums (6) des wasserführenden Haushaltsgeräts (2) positionierten Dosiergeräts (5a,5b,5c) über eine mit dem Behandlungsraum (6) in Verbindung stehenden Öffnung (8,8a,8b,8c,9,10,10a,10b,10c) des wasserführenden Haushaltsgeräts (2) in den Behandlungsraum (6) des wasserführenden Haushaltsgeräts (2) zuführbar ist.

2. Dosiersystem nach einem der vorherigen Ansprüche, **dadurch gekennzeichnet, dass** das Dosiergerät wenigstens einen Leitfähigkeitssensor und/oder Temperatursensor und/oder Schallsensor umfasst.

3. Dosiersystem nach einem der vorherigen Ansprüche, **dadurch gekennzeichnet, dass** ein Schwingzerstäuber und/oder Pumpe am in den Behandlungsraum (6) hineinragenden distalen Ende der Fluid-Leitung (7,7a,7b,7c), angeordnet ist

4. Dosiersystem nach einem der vorherigen Ansprüche, **dadurch gekennzeichnet, dass** eine Mehrzahl von Vorratsbehältern (3a,3b,3c), insbesondere drei bis vier Vorratsbehälter, die jeweils voneinander verschiedene Zubereitungen (4a,4b,4c) bevorraten, mit dem Dosiergerät (5) gekoppelt sind.

5. Dosiersystem nach einem der vorherigen Ansprüche, **dadurch gekennzeichnet, dass** eine Mehrzahl von Dosiergeräten (5a,5b,5c), mit jeweils wenigstens einem Vorratsbehälter (3a,3b,3c) gekoppelt sind, wobei von den Dosiergeräten (5a,5b,5c) jeweils voneinander verschiedene Zubereitungen (4a,4b,4c) dosiert werden.

6. Dosiersystem nach einem der vorherigen Ansprüche, **dadurch gekennzeichnet, dass** jeweils eine Fluid-Leitung (7a,7b,7c) für jede Zubereitung (4a,4b,4c) vorhanden ist.

7. Dosiersystem nach einem der vorherigen Ansprüche, **dadurch gekennzeichnet, dass** die mit dem Behandlungsraum (6) in Verbindung stehenden Öffnung des wasserführenden Haushaltsgeräts die Einspülschublade (8) einer Waschmaschine ist.

8. Dosiersystem nach einem der vorherigen Ansprüche, **dadurch gekennzeichnet, dass** ein Adapter (11) vorgesehen ist, mittels dessen die Fluid-Leitung (7a,7b,7c) mit der Einspülschublade (8,8a,8b,8c) einer Waschmaschine (2) koppelbar ist

9. Dosiersystem nach einem der vorherigen Ansprüche, **dadurch gekennzeichnet, dass** die mit dem Behandlungsraum (6) in Verbindung stehenden Öffnung des wasserführenden Haushaltsgeräts (2) die Waschmaschinen- oder Spülmaschinentür (9) ist.

10. Dosiersystem nach einem der vorherigen Ansprüche, **dadurch gekennzeichnet, dass** die mit dem Behandlungsraum (6) in Verbindung stehenden Öffnung als Schnittstelle (10a, 10b, 10c) zwischen dem wasserführenden Haushaltsgerät (2) und dem Dosiersystem (1) ist ausgebildet ist.

11. Dosiersystem nach einem der vorherigen Ansprüche, **dadurch gekennzeichnet, dass** wenigstens drei Vorratsbehälter und/oder Kammern eines Vorratsbehälters vorgesehen sind, die voneinander verschiedene fließfähige Zubereitungen enthalten, wobei
∘ der erste Vorratsbehälter bzw. die erste Kammer wenigstens ein Enzym, ausgewählt aus der Gruppe der Amylasen, Mananasen, Cellulasen, Lipasen und/oder Pektatlyasen sowie wenigstens ein Tensid und/oder Komplexbildner bevorratet,
∘ der zweite Vorratsbehälter bzw. die zweite Kammer wenigstens eine Protease sowie wenigstens ein Tensid und/oder Komplexbildner bevorratet,
∘ der dritte Vorratsbehälter bzw. die dritte Kammer wenigsten einen Duftstoff und/oder einen optischen Aufheller und/oder ein Weichgriffmittel bevorratet.

12. Dosiersystem nach einem der vorherigen Ansprüche, **dadurch gekennzeichnet, dass** wenigstens drei Vorratsbehälter und/oder Kammern eines Vorratsbehälters vorgesehen sind, die voneinander verschiedene fließfähige Zubereitungen enthalten, wobei
∘ der erste Vorratsbehälter bzw. die erste Kammer wenigstens ein Enzym, ein Enzymstabilisator und ein Tensid bevorratet,
∘ der zweite Vorratsbehälter bzw. die zweite Kammer wenigstens eine Bleiche, einen Komplexbildner bevorratet,
∘ der dritte Vorratsbehälter bzw. die dritte Kammer wenigsten einen Duftstoff und/oder einen optischen Aufheller und/oder ein Weichgriffmittel bevorratet.

13. Dosiersystem nach einem der vorherigen Ansprüche 11 oder 12, **dadurch gekennzeichnet, dass** das Dosiergerät derart konfiguriert ist, dass beim Vorliegen wenigstens eines Sensorsignals, dass das Vorhandensein von Wasser im Inneren des wasserführenden Haushaltsgeräts und/oder den Betrieb des wasserführenden Haushaltsgeräts repräsentiert, eine Dosierung aus dem ersten Vorratsbehälter bzw. der ersten Kammer der Kartusche erfolgt.

14. Dosiersystem nach einem der vorherigen Ansprüche 11 bis 13, **dadurch gekennzeichnet, dass** das Dosiergerät derart konfiguriert ist, dass nach einer vordefinierten Zeit, die zwischen 0,1 sec und 30 min, bevorzugt zwischen 0,5 min und 15 min liegt, nachdem die Dosierung aus dem ersten Vorratsbehälter bzw. der ersten Kammer erfolgt ist, eine Dosierung aus dem zweiten Vorratsbehälter bzw. der zweiten Kammer ausgelöst wird.

## Claims

1. A dosing system (1) for use in conjunction with a water-conducting domestic appliance (2), such as a washing machine, dishwasher, clothes drier or the like, comprising
• at least one reservoir (3a, 3b, 3c) for storing a plurality of dosed portions of at least one flowable preparation (4a, 4b, 4c),
• at least one dosing device (5a, 5b, 5c),
∘ which can be coupled to a reservoir (3a, 3b, 3c) and
∘ which is positioned outside the treatment chamber (6) of the water-conducting domestic appliance (2) and
∘ which is not connected to a water-conducting line of the water-conducting domestic appliance (2),
at least one pump (38) or vibratory atomizer for conveying or releasing preparation from the reservoir or dosing device, **characterized in that**, the dosing system further comprises
• at least one sensor that detects at least the presence of water in the water-conducting domestic appliance, which sensor is arranged at the distal end of a fluid line (7, 7a, 7b, 7c), which end projects into the treatment chamber (6).
• at least one control unit that interacts with the sensor and the pump or vibratory atomizer in such a way that, when a defined sensor signal representing the presence of water and/or the operation of the water-conducting domestic appliance is present, at least one preparation is conveyed from the reservoir or dosing device by means of the pump or vibratory atomizer,
• the fluid line (7, 7a, 7b, 7c), the reservoir (3a, 3b, 3c) or the dosing device (5a, 5b, 5c) being connected to the treatment chamber (6) of the water-conducting domestic appliance (2), such that a preparation (4a, 4b, 4c) can be fed from the dosing device (5a, 5b, 5c) positioned outside the treatment chamber (6) of the water-conducting domestic appliance (2) into the treatment chamber (6) of the water-conducting domestic appliance (2) by means of an opening (8, 8a, 8b, 8c, 9, 10, 10a, 10b, 10c) that connects the water-conducting domestic appliance (2) to the treatment chamber (6).

2. The dosing system according to one of the preceding claims, **characterized in that** the dosing device comprises at least one conductivity sensor and/or temperature sensor and/or sound sensor.

3. The dosing system according to one of the preceding claims, **characterized in that** a vibratory atomizer and/or pump is arranged at the distal end of the fluid line (7, 7a, 7b, 7c), which end projects into the treatment chamber (6).

4. The dosing system according to one of the preceding claims, **characterized in that** a plurality of reservoirs (3a, 3b, 3c), in particular three to four reservoirs, which each store different preparations (4a, 4b, 4c) from one another, are coupled to the dosing device (5).

5. The dosing system according to one of the preceding claims, **characterized in that** each of a plurality of dosing devices (5a, 5b, 5c), is coupled to at least one reservoir (3a, 3b, 3c), preparations (4a, 4b, 4c) which are in each case different from one another being dosed by the dosing devices (5a, 5b, 5c).

6. The dosing system according to one of the preceding claims, **characterized in that** there is one fluid line (7a, 7b, 7c) for each preparation (4a, 4b, 4c).

7. The dosing system according to one of the preceding claims, **characterized in that** the opening that connects the water-conducting domestic appliance to the treatment chamber (6) is the detergent drawer (8) of a washing machine.

8. The dosing system according to one of the preceding claims, **characterized in that** an adapter (11) is provided, by means of which the fluid line (7a, 7b, 7c) can be coupled to the detergent drawer (8, 8a, 8b, 8c) of a washing machine (2).

9. The dosing system according to one of the preceding claims, **characterized in that** the opening that connects the water-conducting domestic appliance (2) to the treatment chamber (6) is the washing machine door or dishwasher door (9).

10. The dosing system according to one of the preceding claims, **characterized in that** the opening that connects to the treatment chamber (6) is designed as an interface (10a, 10b, 10c) between the water-conducting domestic appliance (2) and the dosing system (1).

11. The dosing system according to one of the preceding claims, **characterized in that** at least three reservoirs and/or chambers of a reservoir are provided that contain different flowable preparations from one another,
∘ the first reservoir or first chamber storing at least one enzyme selected from the group of amylases, mannanases, cellulases, lipases and/or pectate lyases, and at least one surfactant and/or complexing agent,
∘ the second reservoir or second chamber storing at least one protease and at least one surfactant and/or complexing agent,
∘ the third reservoir or third chamber storing at least one fragrance and/or an optical brightener and/or a softener.

12. The dosing system according to one of the preceding claims, **characterized in that** at least three reservoirs and/or chambers of a reservoir are provided that contain different flowable preparations from one another,
∘ the first reservoir or first chamber storing at least one enzyme, one enzyme stabilizer and one surfactant,
∘ the second reservoir or second chamber storing at least one bleach and one complexing agent,
∘ the third reservoir or third chamber storing at least one fragrance and/or an optical brightener and/or a softener.

13. The dosing system according to one of the preceding claims 11 or 12, **characterized in that** the dosing device is designed such that when there is at least one sensor signal representing the presence of water inside the water-conducting domestic appliance and/or the operation of the water-conducting domestic appliance, dosing from the first reservoir or first chamber of the cartridge, takes place.

14. The dosing system according to one of the preceding claims 11 to 13, **characterized in that** the dosing device is designed such that, following a predefined period of time of between 0.1 sec and 30 min, preferably of between 0.5 min and 15 min, after dosing from the first reservoir or first chamber has taken place, dosing from the second reservoir or second chamber is triggered.

## Revendications

1. Système de dosage (1) destiné à être utilisé en conjonction avec un appareil ménager faisant circuler de l'eau (2), tel qu'une machine à laver, un lave-vaisselle, un sèche-linge ou un appareil similaire, comprenant
• au moins un réservoir (3a, 3b, 3c) pour stocker une pluralité de portions dosées d'au moins une préparation fluide (4a, 4b, 4c),
• au moins un appareil de dosage (5a, 5b, 5c),
∘ pouvant être couplé à un réservoir (3a, 3b, 3c) et
∘ qui est prévu pour être positionné à l'extérieur de la chambre de traitement (6) de l'appareil ménager faisant circuler de l'eau (2) et
∘ qui ne présente aucune connexion à une conduite de transport d'eau de l'appareil ménager faisant circuler de l'eau (2),
au moins une pompe (38) ou atomiseur vibratoire pour transporter ou libérer de la préparation à partir du réservoir ou de l'appareil de dosage, **caractérisé en ce que** le système de dosage comprend en outre
• au moins un capteur qui détecte au moins la présence d'eau dans l'appareil ménager faisant circuler de l'eau, qui est disposé au niveau de l'extrémité distale d'une conduite de fluide (7, 7a, 7b, 7c) pénétrant dans la chambre de traitement (6),
• au moins une unité de commande, qui interagit avec le capteur et la pompe ou atomiseur vibratoire de sorte à ce que, en présence d'un signal de détection défini, qui représente la présence d'eau et/ou le fonctionnement de l'appareil ménager faisant circuler de l'eau, au moins une préparation soit transportée à partir du réservoir ou de l'appareil de dosage à l'aide de la pompe ou de l'atomiseur vibratoire,
• la conduite de fluide (7, 7a, 7b, 7c) reliant le réservoir (3a, 3b, 3c) ou l'appareil de dosage (5a, 5b, 5c) à la chambre de traitement (6) de l'appareil ménager faisant circuler de l'eau (2), de telle sorte qu'une préparation (4a, 4b, 4c) peut être amenée à partir de l'appareil de dosage (5a, 5b, 5c) positionné à l'extérieur de la chambre de traitement (6) de l'appareil ménager (2) faisant circuler de l'eau dans la chambre de traitement (6) de l'appareil ménager faisant circuler de l'eau (2), par l'intermédiaire d'une ouverture (8, 8a, 8b, 8c, 9, 10, 10a, 10b, 10c) de l'appareil ménager faisant circuler de l'eau (2) communiquant avec la chambre de traitement (6).

2. Système de dosage selon l'une des revendications précédentes, **caractérisé en ce que** l'appareil de dosage comprend au moins un capteur de conductivité et/ou un capteur de température et/ou un capteur de son.

3. Système de dosage selon l'une des revendications précédentes, **caractérisé en ce qu'**un atomiseur vibratoire et/ou une pompe est disposé(e) au niveau de l'extrémité distale de la conduite de fluide (7, 7a, 7b, 7c) pénétrant dans la chambre de traitement (6).

4. Système de dosage selon l'une des revendications précédentes, **caractérisé en ce qu'**une pluralité de réservoirs (3a, 3b, 3c), en particulier trois à quatre réservoirs, qui contiennent des préparations (4a, 4b, 4c) respectivement différentes les unes des autres, sont couplés avec l'appareil de dosage (5).

5. Système de dosage selon l'une des revendications précédentes, **caractérisé en ce qu'**une pluralité d'appareils de dosage (5a, 5b, 5c) sont couplés avec respectivement au moins un réservoir (3a, 3b, 3c), dans lequel des préparations (4a, 4b, 4c) respectivement différentes les unes des autres sont dosées par les appareils de dosage (5a, 5b, 5c).

6. Système de dosage selon l'une des revendications précédentes, **caractérisé en ce que** respectivement une conduite de fluide (7a, 7b, 7c) est disponible pour chaque préparation (4a, 4b, 4c).

7. Système de dosage selon l'une des revendications précédentes, **caractérisé en ce que** l'ouverture de l'appareil ménager faisant circuler de l'eau en communication avec la chambre de traitement (6) est le tiroir d'introduction (8) d'une machine à laver.

8. Système de dosage selon l'une des revendications précédentes, **caractérisé en ce qu'**il est prévu un adaptateur (11), au moyen duquel la conduite de fluide (7a, 7b, 7c) peut être couplée avec le tiroir d'introduction (8, 8a, 8b, 8c) d'une machine à laver (2).

9. Système de dosage selon l'une des revendications précédentes, **caractérisé en ce que** l'ouverture de l'appareil ménager faisant circuler de l'eau (2) en communication avec la chambre de traitement (6) est la porte (9) d'une machine à laver ou d'un lave-vaisselle.

10. Système de dosage selon l'une des revendications précédentes, **caractérisé en ce que** l'ouverture en communication avec la chambre de traitement (6) est agencée en tant qu'interface (10a, 10b, 10c) entre l'appareil ménager faisant circuler de l'eau (2) et le système de dosage (1).

11. Système de dosage selon l'une des revendications précédentes, **caractérisé en ce qu'**il est prévu au moins trois réservoirs et/ou des chambres d'un réservoir, qui contiennent des préparations fluides différentes les unes des autres,
o le premier réservoir ou la première chambre contenant au moins une enzyme choisie dans le groupe des amylases, des mananases, des cellulases, des lipases et/ou des pectate lyases, ainsi qu'au moins un tensioactif et/ou un agent complexant,
∘ le deuxième réservoir ou la deuxième chambre contenant au moins une protéase ainsi qu'au moins un tensioactif et/ou un agent complexant,
∘ le troisième réservoir ou la troisième chambre contenant au moins un parfum et/ou un azurant optique et/ou un assouplissant.

12. Système de dosage selon l'une des revendications précédentes, **caractérisé en ce qu'**il est prévu au moins trois réservoirs et/ou chambres d'un réservoir, qui contiennent des préparations fluides différentes les unes des autres,
∘ le premier réservoir ou la première chambre contenant au moins une enzyme, un stabilisateur d'enzyme et un tensioactif,
∘ le deuxième réservoir ou la deuxième chambre contenant au moins un agent de blanchiment, un agent complexant,
∘ le troisième réservoir ou la troisième chambre contenant au moins un parfum et/ou un azurant optique et/ou un assouplissant.

13. Système de dosage selon l'une des revendications précédentes 11 ou 12, **caractérisé en ce que** l'appareil de dosage est configuré de sorte que, en présence d'au moins un signal de capteur, qui représente la présence d'eau à l'intérieur de l'appareil ménager faisant circuler de l'eau et/ou le fonctionnement de l'appareil ménager faisant circuler de l'eau, un dosage est réalisé à partir du premier réservoir ou de la première chambre de la cartouche.

14. Système de dosage selon l'une des revendications précédentes 11 à 13, **caractérisé en ce que** l'appareil de dosage est configuré de sorte que, après une durée prédéfinie qui est comprise entre 0,1 sec. et 30 min., de manière préférée entre entre 0,5 min. et 15 min. après que le dosage est réalisé à partir du premier réservoir ou de la première chambre, un dosage est déclenché à partir du deuxième réservoir ou de la deuxième chambre.
